# EUROPÄISCHE PATENTSCHRIFT

(11) **EP 4 099 866 B1**
(45) Veröffentlichungstag und Bekanntmachung des Hinweises auf die Patenterteilung: **04.10.2023**
(21) Anmeldenummer: 21703208.5
(22) Anmeldetag: 02.02.2021
(51) Int. Cl.: A45B 9/00, A63C 11/22

(54) **FALTSTOCK**
FOLDING STICK
BÂTON PLIANT

(30) Priorität: 07.02.2020 CH 1402020
(43) Veröffentlichungstag der Anmeldung: 14.12.2022
(73) Patentinhaber: Lekisport AG, 6340 Baar (CH)
(72) Erfinder: HOFER, Marco, 73337 Unterböhringen (DE)
(74) Vertreter: Bremi, Tobias Hans
(86) Internationale Anmeldenummer: PCT/EP2021/052355
(87) Internationale Veröffentlichungsnummer: WO 2021/156220

(56) Entgegenhaltungen:
- EP-A2- 1 016 435
- WO-A1-2012/104424
- WO-A1-2019/129484
- DE-A1- 10 215 593
- DE-A1-102007 051 197

## Beschreibung

### TECHNISCHES GEBIET

Die vorliegende Erfindung betrifft das Gebiet der Stöcke für das Wandern, Nordic Walking, aber auch im weitesten Sinne für andere Sportarten wie beispielsweise Langlauf oder Alpin-Skilauf, Alpinismus etc.

### STAND DER TECHNIK

Insbesondere, aber nicht ausschliesslich, aus dem Gebiet des Wanderns resp. Nordic Walkings sind Stockkonstruktionen bekannt, welche in ihrer Länge verstellbar sind. Die Verstellbarkeit kann dabei einerseits dafür genutzt werden, dass die Länge des Stockes auf die Bedürfnisse angepasst eingestellt werden kann, und andererseits aber auch dazu, den Stock auf ein so klein wie mögliches Packmass zu reduzieren, d.h. die Länge derart stark verkleinerbar auszugestalten, dass der Stock beispielsweise in einem Rucksack oder ähnlichem verstaut werden kann. Solche Konstruktionen, bei welchen sogenannte Innenrohre mit geringem Durchmesser verschieblich in einem Aussenrohr mit einem etwas grösseren Durchmesser gelagert sind, und bei welchen die Relativposition der Rohrabschnitte durch einen Feststellmechanismus festgelegt werden kann, sind beispielsweise bekannt aus der DE 297 06 849 oder aber auch aus der DE 497 08 829 oder der EP 1 450 906.

Bei der Verwendung von solchen Konstruktionen ist es zwingend, dass die einzelnen Rohrabschnitte unterschiedlichen Durchmesser haben, und zudem muss sichergestellt sein, damit insbesondere das geringe Packmass erreicht werden kann, dass die Rohre auch wirklich weitgehend ineinander verschoben werden können.

Damit kann es vorkommen, dass der Stock insbesondere im unteren Bereich, wo typischerweise das dünnste Rohr angeordnet wird, sehr dünn wird, und damit für manche Anwendungen nicht mehr genügend Eigensteifigkeit aufweist, zudem sind die in diesen Dokumenten offenbarten Konstruktionen häufig vom Benutzer nicht ganz so gern gesehen, da die Relativposition der einzelnen Stockrohrabschnitte durch ein Verdrehen dieser Stockrohrabschnitte relativ zu einander sichergestellt werden muss, wozu entsprechende manuell aufzubringende Drehkräfte erforderlich sind.

Alternative Mechanismen, bei welchen die relative Festlegung der axialen Position von unterschiedlichen Rohrabschnitten nicht durch einen innen liegenden Feststellmechanismus realisiert ist, sind beispielsweise aus der WO 2010/085905 bekannt, oder aber auch aus der DE 694 01 765 oder der EP 1 217 224 resp. der EP 098 898, diese aussen liegenden Konstruktionen sind aber häufig nicht dafür geeignet, mehr als zwei Stockrohre verschieblich ineinander zu lagern, wodurch dann auch kein genügend kleines Packmass resultiert.

Es gibt sogenannte Faltstöcke, beispielsweise bekannt aus der WO 2012/104424, bei diesen werden einzelne Stock-Segmente über Steckverbindungen verbunden. Die Stock-Segmente können dann im Wesentlichen die gleichen Durchmesser aufweisen, und die Stocksegmente sind über ein Zugseil miteinander verbunden, sodass nach dem Zusammenstecken die einzelnen Stock-Segmente durch Unter-Zug-Setzen dieses Zugseils die Segmente miteinander starr verbunden werden. Problematisch an diesen Konstruktionen ist, dass das flexible Zugseil die einzelnen Stock-Segmente miteinander verbinden und durch diese hindurch laufen muss. Damit gestalten sich derartige Konstruktionen wenig herstellungs- und servicefreundlich und können auch nur schwierig nach unterschiedlichen Kundenwünschen zusammengestellt werden.

### DARSTELLUNG DER ERFINDUNG

Hier greift die vorliegende Erfindung ein. Es ist Aufgabe der vorliegenden Erfindung, einen insbesondere hinsichtlich Modularität, Einfachheit des Zusammenbauens, Einfachheit der Veränderung und Einfachheit der Reparatur oder des Teileaustauschs verbesserten Faltstock bereitzustellen.

Diese Aufgabe wird gelöst durch einen Faltstock gemäß den Ansprüchen.

Konkret betrifft die vorliegende Erfindung einen Faltstock mit wenigstens drei oder mit wenigstens vier, oder vorzugsweise fünf Rohrabschnitten, wobei die Rohrabschnitte im zusammengesetzten Zustand des Faltstockes über Steckverbindungen entlang der Stockachse ausgerichtet miteinander starr verbunden sind, und wenigstens zwei oder wenigstens drei Rohrabschnitte im zusammengefalteten Zustand nur noch über ein bewegliches Verbindungselement miteinander verbunden sind, und wobei an einem obersten Rohrabschnitt ein Stockgriff angeordnet ist und an einem untersten Rohrabschnitt eine Stockspitze angeordnet ist.

Dabei ist wenigstens eine der Steckverbindungen über einen außenliegenden Klemmmechanismus und/oder eine formschlüssige Rastvorrichtung realisiert.

Es ist auch möglich, eine Verbindung als außenliegenden Klemmmechanismus z.B. mit Hebel und eine weitere als formschlüssige Rastvorrichtung (aussen oder innen angeordnet) auszubilden, bevorzugt ist dann der außenliegende Klemmmechanismus näher zum Griff oder am Rohrabschnitt, an dem der Stockgriff angeordnet ist, vorgesehen, und nach unten folgt die Verbindung mit der formschlüssigen Rastvorrichtung.

Der Klemmmechanismus ist an einem ersten Rohrabschnitt befestigt, und bei diesem kann ein zweiter Rohrabschnitt, der über einen geringeren oder nahezu gleichen Außendurchmesser verfügt wie der Innendurchmesser des ersten Rohrabschnitts, und der im ersten Rohrabschnitt an sich verschieblich gelagert ist, in der relativen axialen Position durch den außenliegenden Klemmmechanismus fixiert werden.

Die alternative oder zusätzliche formschlüssige Rastvorrichtung ist an einem zweiten Rohrabschnitt realisiert, wobei der zweite Rohrabschnitt über einen geringeren oder nahezu gleichen Außendurchmesser verfügt, wie der Innendurchmesser eines ersten Rohrabschnitts, und in den ersten Rohrabschnitt einschiebbar ist, und in der relativen axialen Position durch die formschlüssige Rastvorrichtung fixiert werden kann.

Die weiteren Steckverbindungen sind dabei als reine Steckverbindungen ausgebildet, bei welchen Rohrabschnitte in zusammengestecktem Zustand nur in einer axialen Richtung fixiert sind, soweit sie nicht durch das Zugseil zusammengehalten werden.

Die Rohrabschnitte sind über wenigstens ein Zugseil miteinander verbunden, welches am untersten Rohrabschnitt und am obersten Rohrabschnitt befestigt ist, und durch den Innenraum der wenigstens zwei oder drei mittleren Rohrabschnitte verlaufend angeordnet ist.

Der Faltstock ist derart ausgebildet, dass er vom zusammengefalteten Zustand in den zusammengesetzten Zustand gebracht oder übergeführt werden kann, indem die (weiteren) Steckverbindungen zusammen gesteckt werden oder über das kontinuierliche Spannen des Zugseils ineinander gleiten, und indem anschließend bei gelöstem außenliegendem Klemmmechanismus bzw. bei gelöster Rastvorrichtung der zweite Rohrabschnitt so weit aus dem ersten Rohrabschnitt herausgezogen wird, bis das Zugseil unter Spannung ist, und indem der außen liegende Klemmmechanismus bzw. die formschlüssige Rastvorrichtung fixiert wird. Die weiteren Steckverbindungen sind damit dann in beiden axialen Richtung fixiert.

Als Rastvorrichtungen kommen unterschiedliche Konstruktionen infrage, so beispielsweise solche, wie sie in der WO 2018/224417 offenbart werden, und über eine außenliegende Wippe verfügen, aber auch solche, wie sie in der WO 2019/129484, die auf der Innenseite angeordnet sind, beschrieben sind.

Die Rastvorrichtung kann bevorzugt wie folgt aufgebaut sein: als Klemmvorrichtung zur formschlüssigen lösbaren axialen Festlegung eines in eine Öffnung der an einem Aussenrohr befestigten Klemmvorrichtung einschiebbaren Innenrohrabschnittes, wobei die Klemmvorrichtung eine umlaufende Kunststoffmanschette aufweist, an welcher aussenseitig ein Klemmhebel über eine Achse, welche senkrecht zur Stockachse angeordnet ist, kippbar gegen die Rückstellkraft eines Federelements angeachst ist, wobei die Kunststoffmanschette zwei Vorsprünge mit Durchtrittsöffnungen und/oder Ausnehmungen für die Achse aufweist, und der Klemmhebel zwischen diesen Vorsprüngen kippbar um die Achse gelagert ist, und wobei die Kunststoffmanschette eine radiale Durchgangsöffnung aufweist, wobei der Klemmhebel einen ersten Hebelarm mit einem von aussen zugänglichen Druckbereich zum Lösen der Klemmvorrichtung aufweist und einen auf der anderen Seite der Achse angeordneten zweiten Hebelarm, wobei der zweite Hebelarm einen im Wesentlichen radial zur Stockachse angeordneten Klemmvorsprung aufweist, welcher durch die radiale Durchgangsöffnung in der Kunststoffmanschette in eine axiale Durchgangsöffnung der Kunststoffmanschette eingreift und formschlüssig in eine Nut oder Ausnehmung des Innenrohres oder eines mit dem Innenohr verbundenen Führungseinschubs für die axiale Festlegung der beiden Rohre eingreift. Die Klemmung des Innenrohrs im Außenrohr kann aber auch eine andere technische Lösung als die vorstehend beschriebene aufweisen.

Die weiteren Steckverbindungen oder wenigstens eine davon sind dabei derart ausgebildet, dass sie am einen Rohrabschnitt einen mit einer axial verlaufenden zentralen Durchgangsöffnung für das Zugseil versehenen Führungszapfen aufweisen, der mit einem Befestigungsabschnitt in diesem Rohrabschnitt fest befestigt ist und axial gegenüberliegend einen im gefalteten Zustand freiliegenden und in den anderen Rohrabschnitt einschiebbaren Zapfenbereich aufweist, wobei Befestigungsabschnitt und Zapfenbereich eine Durchgangsöffnung für das Zugseil aufweisen.

In den Zapfenbereich und diesen zum folgenden Rohrabschnitt abschließend, gibt es nun jeweils bei jeder Steckverbindung einen Konus-Abschlusszapfen mit einer axialen Durchgangsöffnung für das Zugseil. Der Konus-Abschlusszapfen ist in dem Zapfenbereich lösbar befestigt, z.B. eingeschraubt oder eingerastet, und jeder oder wenigstens einer dieser Konus-Abschlusszapfen weist einen axialen Schlitz auf, durch welchen das Zugseil in die Durchgangsöffnung in radialer Richtung eingeführt werden kann.

Der axiale Schlitz für die Einführung des Zugseils in die Durchgangsöffnung in radialer Richtung liegt frei oder kann freigelegt werden respektive geöffnet werden, wenn der Konus-Abschlusszapfen aus dem Zapfenbereich entnommen ist.

Der axiale Schlitz des Konus-Abschlusszapfens kann konstruktiv unterschiedlich realisiert werden. Typischerweise ist der Konus-Abschlusszapfen einstückig ausgebildet. Der Konus-Abschlusszapfen kann nun entweder als starres Bauteil einen in der Breite im Wesentlichen vorgegebenen axialen Schlitz aufweisen, durch welchen das Zugseil in die Durchgangsöffnung in radialer Richtung eingeführt werden kann, wenn der Konus-Abschlusszapfen aus dem Zapfenbereich herausgenommen wurde.

Alternativ oder zusätzlich kann der Konus-Abschlusszapfen auch als flexibles Bauteil einen in der Breite variablen axialen Schlitz aufweisen, der für die Einführung des Zugseils in die Durchgangsöffnung in radialer Richtung im vom Zapfenbereich gelösten Zustand, vorzugsweise gegen eine gewisse Rückstellkraft, aufgeweitet wird.

Der axiale Schlitz kann aber auch bereitgestellt werden, in dem der Konus-Abschlusszapfen als flexibles Bauteil zwei über vorzugsweise ein Filmscharnier verbundene Konus-Abschlusszapfen-Hälften aufweist, wobei das Filmscharnier die beiden Konus-Abschlusszapfen-Hälften nur auf einer Seite der Durchgangsöffnung verbindet. Es ist auch möglich, ein derartiges Konus-Abschlusszapfen-Bauteil zweiteilig auszubilden, d. h. ohne Filmscharnier, es ist dann aber drauf zu achten, dass Positionier-Hilfen vorgesehen sind, die die beiden Hälften im zusammengesetzten Zustand genau relativ zueinander orientieren, was insbesondere dann wichtig ist, wenn ein Außengewinde zur Befestigung im Führungszapfen vorgesehen ist. Die Konus-Abschlusszapfen-Hälften sind dabei bevorzugt im Wesentlichen symmetrisch ausgebildet und sind definiert durch eine zentrale axiale Trennfläche. Ein derartiger Konus-Abschlusszapfen kann aus dem Zapfenbereich entnommen werden (beispielsweise durch Herausschrauben), und kann anschließend gewissermaßen über das Filmscharnier aufgeklappt werden, sodass der axiale Schlitz zur Verfügung steht. Es muss aber nicht vollständig aufgeklappt werden, es genügt, dass die beiden Hälften auf der Seite des axialen Schlitzes etwas aufgeweitet werden, um diesen für die Einführung des Zugseiles zu öffnen. Bevorzugt ist dabei das Filmscharnier an einer axialen Stirnfläche des Konus-Abschlusszapfens vorgesehen. Der axiale Schlitz nimmt im montierten/eingeschraubten Zustand des Konus-Abschlusszapfens einen parallelen Abstand von 0 oder in Teilbereichen des Gewindes auch kleiner ein. Dadurch kann beispielsweise eine kraftschlüssige Spannung auf die letzten Gewindegänge übertragen werden und damit ein ungewolltes Herausdrehen des Abschlusszapfens verhindert werden. Die Anlageflächen sind bei der Filmscharniervariante normalerweise parallel aneinander anliegend (also gar offener Schlitz im montierten Zustand, aber zu öffnen im entnommenen Zustand). Wenn die Anlageflächen leicht konisch zueinander verlaufen, kann (weil die Flächen beim Montieren parallel aneinander anliegen) über eine geringe Vergrößerung des Außendurchmessers zudem eine Sicherungswirkung erreicht werden. Dies kann selbstverständlich auch dann geschehen, wenn die Flächen parallel zueinander bleiben und das Außengewinde des Abschlußzapfens (in Teilbereichen) vergrößert wird.

Unter lösbar ist hier insbesondere im Zusammenhang mit dem Konus-Abschlusszapfen zu verstehen, dass zerstörungsfrei, gegebenenfalls unter Zuhilfenahme eines Werkzeugs und reversibel, ohne lösen eines festen Stoffschlusses (abgesehen von z.B. einem lösbaren Schraubensicherungslack o.ä.) wie beispielsweise kleben, der Konus-Abschlusszapfen abgetrennt, z.B. herausgeschraubt oder von einer Rastverbindung gelöst werden kann, und auch wieder eingeschraubt resp. eingerastet werden kann.

Durch die vorgeschlagene Konstruktion mit den Konus-Abschlusszapfen, die herausgeschraubt oder durch Lösen einer Rastverbindung herausgenommen werden können und einen axial verlaufenden seitlichen Schlitz aufweisen oder diesen bereitstellen, durch den das Zugseil in die Durchgangsöffnung eingelegt respektive herausgenommen werden kann, ist es möglich, einen solchen Faltstock ohne Zerstörung des Zugseiles ohne Probleme reversibel auseinanderzunehmen. Dazu kann nach Lösen der Steckverbindungen in einem ersten Schritt der unterste Konus-Abschlusszapfen herausgeschraubt oder durch Lösen der Rastverbindung getrennt werden, und dann das Zugseil aus dem untersten Rohrabschnitt herausgezogen werden, gegebenenfalls mit der daran befestigten Feder. So ist der unterste Rohrabschnitt freigegeben. Der Konus-Abschlusszapfen des untersten Rohrabschnitts kann dann vom Zugseil unter Zuhilfenahme seines Schlitzes abgenommen werden. Wird dann der Konus-Abschlusszapfen des nächsten folgenden Rohrabschnittes herausgeschraubt oder durch Lösen der Rastverbindung entnommen, so kann wiederum der Konus-Abschlusszapfen wegen seines axialen Schlitzes vom Seil getrennt werden, und das Seil durch diesen weiteren folgenden Rohrabschnitt hindurchgezogen werden. So ist dann auch der zweitunterste Rohrabschnitt frei und kann beispielsweise ersetzt oder durch eine andere Bauweise ausgetauscht werden. Der seitliche Schlitz des Konus-Abschlusszapfens kann derart gestaltet sein, dass das Zugseil mit einem leichten Widerstand in die Durchgangsöffnung des Konus-Abschlusszapfens hinein- oder aus diesem herausgerastet werden kann, oder er kann, wie oben beschrieben, auch über ein Filmscharnier realisiert sein, das zwei quasi in axialer Richtung getrennte Konus-Abschlusszapfen-Hälften auf nur einer Seite der Durchgangsöffnung verbindet.

Der Konus-Abschlusszapfen ist bevorzugt als Spritzguss-Bauteil zum Beispiel aus einem thermoplastischen Werkstoff gefertigt. Möglich sind beispielsweise Polyamid, Polyethylen, Polypropylen, Polycarbonat, Polyurethan sowie Mischungen respektive glasfaserverstärkte Varianten davon.

Gleichermaßen kann der Zapfenbereich aus einem derartigen Werkstoff bestehen, der Zapfenbereich kann aber auch aus Metall gefertigt sein. Soweit im Zapfenbereich ein Innengewinde bereitgestellt werden muss, weil der Konus-Abschlusszapfen in ein solches Gewinde eingeschraubt werden soll, so kann dieses Innengewinde entweder direkt im Zapfenbereich vorgesehen werden, oder es ist auch möglich, einen Innengewinde-Einsatz separat, aus Kunststoff oder Metall, vorzusehen, der in den Zapfenbereich eingelegt und darin befestigt, vorzugsweise eingeklebt und/oder eingepresst ist.

Eine erste bevorzugte Ausführungsform ist dadurch gekennzeichnet, dass jeder Konus-Abschlusszapfen einen konisch zulaufenden, im gefalteten Zustand freiliegenden Bereich aufweist, und in diesem konisch zulaufenden Bereich Mittel vorgesehen sind, über die der Konus-Abschlusszapfen ergriffen und ein- respektive ausgeschraubt oder in eine Rastverbindung gebracht respektive von einer Rastverbindung gelöst werden kann. Diese Mittel sind vorzugsweise in Form von wenigstens oder genau zwei, insbesondere gegenüberliegenden Kerben, Stufen oder Absätzen (z.B. auch Anfräsungen) ausgebildet, die vorzugsweise parallel zueinander verlaufende, zur Achse des Stockes Tangentialebenen bildende Flächen aufweisen.

Diese Mittel können in Form von genau zwei gegenüberliegenden Stufen oder Kerben ausgebildet sein, die parallel zueinander verlaufende, zur Achse des Stockes Tangentialebenen bildende Flächen aufweisen, wobei diese Flächen parallel zur Verlaufsrichtung des axialen Schlitzes verlaufen. So kann beispielsweise mit einem gängigen Gabelschlüssel der jeweilige Konus-Abschlusszapfen ohne weiteres herausgeschraubt und wieder hineingeschraubt respektive eine Rastverbindung eingerastet oder gelöst werden.

Eine weitere bevorzugte Ausführungsform ist dadurch gekennzeichnet, dass die zwei oder drei untersten Rohrabschnitte über die genannten weiteren Steckverbindungen miteinander verbunden sind, und dass der darauffolgende oder der oberste der drei Rohrabschnitte an seinem oberen Ende einen Abschlusszapfen (mit Durchgangsöffnung für das Zugseil, wobei das Zugseil darin frei durchlaufend ist und nicht befestigt) aufweist, wobei dieser Abschlusszapfen einen Kopfbereich aufweist, der aus dem Rohrabschnitt nach oben herausragt, und einen Halsbereich, mit welchem der Abschlusszapfen im Rohrabschnitt fest befestigt ist, und wobei Kopfbereich und Halsbereich als zwei separate, ineinander lösbar schraubbare oder lösbar einrastbare Bauteile ausgebildet sind. Durch diese Bauweise wird die Servicefreundlichkeit weiter erhöht, denn nun kann auch der darauffolgende oder oberste Rohrabschnitt entnommen und vom Zugseil getrennt werden, indem die unteren beiden Rohrabschnitte, wie oben beschrieben, vom Seil getrennt werden, der Kopfbereich des Abschlusszapfens z.B. abgeschraubt wird, und dann das Seil durch diesen weiteren Rohrabschnitt ebenfalls einfach hindurchgezogen wird. So kann auch der dritte (oder vierte, wenn es vier Abschnitte mit drei reinen Steckverbindungen gibt) Rohrabschnitt von unten betrachtet vereinzelt werden.

Eine weitere bevorzugte Ausführungsform ist dadurch gekennzeichnet, dass im ersten Rohrabschnitt ein oberster Abschlusszapfen vorgesehen ist, und das Zugseil in diesem obersten Abschlusszapfen in einer Weise befestigt ist, dass es, wenn es nicht unter Spannung ist, nach oben aus dem obersten Abschlusszapfen herausgezogen werden kann. Insbesondere bevorzugt indem im obersten Abschlusszapfen wenigstens eine gestufte Durchgangsöffnung vorgesehen ist, mit einer Verjüngung im unteren Bereich, und wobei vorzugsweise das Zugseil mit einem Knoten oder vorzugsweise einem Crimp in dieser Stufe gefangen ist. Durch diese Bauweise wird die Servicefreundlichkeit noch weiter erhöht, denn nun kann das Zugseil, wenn es nicht unter Spannung ist, nach oben auch aus dem obersten Abschlusszapfen herausgezogen werden. Auch hier können dabei der Kopfbereich des obersten Abschlusszapfens und sein Halsbereich als zwei separate, ineinander lösbar schraubbare Bauteile ausgebildet sein.

Oberhalb des ersten Rohrabschnitts kann es einen (noch) weiteren Rohrabschnitt geben, in den der erste Rohrabschnitt verschieblich eingeschoben werden kann und mit einem außen liegenden Klemmmechanismus axial in verschiedenen Positionen festgelegt werden kann, wobei mit einem weiteren Zugseil der oberste Abschlusszapfen mit diesem weiteren Rohrabschnitt verbunden ist, sodass beim Lösen des außen liegenden Klemmmechanismus' der erste Rohrabschnitt nicht aus dem weiteren Rohrabschnitt herausgezogen werden kann.

Das weitere Zugseil ist dann vorzugsweise am oberen Ende des weiteren Rohrabschnitts oder an einem daran befestigten Griff lösbar befestigt, vorzugsweise in einer drehfreien Weise, wobei vorzugsweise die Befestigung des weiteren Zugseils gelöst werden kann, indem, gegebenenfalls nach Entfernung eines Deckels des Griffes, die Befestigung dieses weiteren Zugseils von außen zerstörungsfrei, beispielsweise über eine Hakenverbindung, befreit wird.

Bevorzugter Maßen handelt es sich um einen Stock mit drei unteren Rohrsegmenten, die über zwei reine Steckverbindungen miteinander verbunden sind, und einem darauf folgenden vierten Rohrsegment, in welches das dritte Rohrsegment gleitend eingreift und wobei das Zugseil gespannt wird, in dem die axiale Relativposition zwischen dem dritten und dem vierten Rohrsegment maximal eingestellt wird sodass das Zugseil gespannt ist. Dazu ist vorzugsweise zwischen dem dritten und dem vierten Rohrsegment ein Klemmmechanismus mit Formschluss vorgesehen. Dann gibt es bevorzugt noch ein fünftes oberstes Rohrsegment, dieses verfügt über einen noch mal etwas größeren Innendurchmesser als der Außendurchmesser des vierten Rohres, und das vierte Rohr ist gleitend in diesem fünften Rohrsegment, an dem auch der Stockgriff befestigt ist, gelagert. Die Relativposition in axialer Richtung zwischen viertem und fünftem Rohrsegment kann variabel festgelegt werden, beispielsweise über einen außen liegenden Klemmmechanismus, zum Beispiel mit einem Hebel, wie oben und im Detail auch weiter unten beschrieben. Es kann sich aber auch um einen innen liegenden Klemmmechanismus handeln.

Die Befestigung des Zugseils am (untersten, d. h. am untersten Rohrabschnitt befestigten) Halterungselement kann elastisch gefedert ausgebildet sein, vorzugsweise indem am Halterungselement des untersten Rohrabschnitts eine (Spiral- oder Elastomer-) Feder vorgesehen ist, durch deren Innenraum das Zugseil hindurch verlaufend angeordnet ist. Das Zugseil ist vorzugsweise wenigstens abschnittsweise, insbesondere vorzugsweise über die ganze Länge in Längsrichtung zugfest und unelastisch ausgebildet. Die Spiralfeder verfügt bevorzugt über einen Außendurchmesser, sodass sie durch die Durchgangsöffnungen der Führungszapfen, ohne Konus-Abschlusszapfen, und durch den Abschlusszapfen, ohne Kopfbereich, hindurchgezogen werden kann.

Das Zugseil besteht bevorzugt aus einem flexiblen, in Längsrichtung zugfesten und nicht-elastischen Material, ist vorzugsweise mit einer Kunststoff-Beschichtung versehen oder in einen Kunststoff eingegossen. Die nach dem Stand der Technik bekannte Umhüllung des Zugseils mit einem separaten Schlauch ist durch die spezifische Ausgestaltung der Konus-Abschlusszapfen mit dem axialen Schlitz nicht mehr nötig und sogar nachteilig, ein derartiges Zugseil mit einer Kunststoff-Beschichtung oder eingegossen in eine KunststoffSchicht kann optimal innerhalb des Stockes geführt werden und seine Funktion übernehmen, aber auch durch die Konus-Abschlusszapfen respektive deren Schlitze durchgeführt werden.

Eine weitere bevorzugte Ausführungsform ist dabei dadurch gekennzeichnet, dass der erste Rohrabschnitt der oberste Rohrabschnitt ist, und dass der zweite Rohrabschnitt der erste daran nach unten anschliessende mittlere Rohrabschnitt ist. Dies ermöglicht eine besonders einfache Handhabung, zudem ist bei dieser Bauweise dann typischerweise der oberste Rohrabschnitt jener mit dem größten Durchmesser und der Klemmmechanismus weit oben, was dann auch eine ideale Gewichtsverteilung entlang der Stockachse ergibt. Im Falle einer formschlüssigen Rastvorrichtung für die Seilspannung ist der erste Rohrabschnitt vorzugsweise der oberste oder zweitoberste Rohrabschnitt, und der zweite Rohrabschnitt der erste daran nach unten anschliessende mittlere Rohrabschnitt. Die Rastvorrichtung weist z.B. einen federbeaufschlagten radialen Raststift auf, der gegen die Wirkung einer Feder durchragend in einer radialen Durchgangsbohrung des zweiten Rohrabschnittes gehalten ist. Das Federelement ist vorzugsweise eine Blattfeder, z.B. ein Federblech, an dessen erstem Ende der Raststift, vorteilhafterweise befestigt, z.B. angenietet ist. Dabei ragt vorzugsweise das zweite Ende der Blattfeder selbsthemmend in einen entlang der Stocklängsachse angeordneten Kanal eines Abschlusszapfens hinein. Die Selbsthemmung wird beispielsweise mittels Widerhaken erreicht, welche im Falle eines Federblechs an dessen zweiten Ende angeordnet sind. Der Abschlusszapfen ist vorzugsweise im oberen Abschnitt des zweiten Rohrabschnitts gehalten. Gemäss einer besonders bevorzugten Ausführungsform ist der Abschlusszapfen mit seinem Kopf in den ersten Rohrabschnitt eingeschoben und befestigt und weist einen Kragen auf, der auf dem oberen Ende des zweiten Rohrabschnittes aufliegt. Vorzugsweise ist der unten an den Kragen anschliessende Hals des Abschlusszapfens im Überlappungsbereich des ersten und zweiten Rohrabschnittes in den zweiten Rohrabschnitt eingeschoben.

Eine weitere bevorzugte Ausführungsform ist dadurch gekennzeichnet, dass die weiteren Steckverbindungen derart ausgebildet sind, dass sie in der axialen Anschlagsposition gegen ein relatives Verdrehen der damit verbundenen Rohrabschnitte um die Stockachse gesichert sind, vorzugsweise indem eine formschlüssige Verbindung bezüglich Verdrehung gewährleistet ist, welche sich weiterhin vorzugsweise bei einem axialen zusammenschieben der Steckverbindungen selbsttätig verriegelt. Dies ist insbesondere dann wichtig, wenn beispielsweise die Stockspitze und der Stockgriff beide asymmetrisch ausgebildet sind, d.h. jeweils in Laufrichtung spezifisch ausgebildet sind.

Eine weitere bevorzugte Ausführungsform ist dadurch gekennzeichnet, dass die Rohrabschnitte derart dimensioniert sind (insbesondere hinsichtlich Länge aber auch insbesondere hinsichtlich möglicher Einstecktiefe des zweitobersten Rohrabschnitts in den obersten Rohrabschnitt), dass im zusammengesetzten Zustand der oberste mittlere Rohrabschnitt im Wesentlichen vollständig oder nur noch bis auf einen kurzen Abschnitt in den obersten Rohrabschnitt eingeschoben sein kann. So resultiert in zusammengefaltetem Zustand eine Situation, bei welchem bei einem Faltstock mit vier Rohrabschnitten die obersten zwei nahezu vollständig ineinandergeschoben sind und die unteren zwei lose und nur über das Zugseil untereinander verbunden daneben gewissermassen im Zickzack angeordnet werden können. So resultiert ein minimal kleines Packmaß.

Das Verschlusselement, welches vorzugsweise aus Kunststoff ausgebildet ist, weist dabei gemäss einer besonders bevorzugten Ausführungsform einen Kopfabschnitt und einen Halsabschnitt auf, wobei der Halsabschnitt vorzugsweise in das obere Ende des Halterungselements einsteckbar, mittels einer Aussengewindebohrung einschraubbar, oder mit einem Bajonettverschluss steck- und drehverrastbar ist. Vorzugsweise weist das Halterungselement dazu in seinem oberen Bereich eine Innengewindebohrung auf. Das Verschlusselement ist dabei gemäss einer besonders bevorzugten Ausführungsform axial oberhalb der Spiralfeder angeordnet. Zwischen Spiralfeder und Verschlusselement ist vorzugsweise ein Führungselement als Anschlagselement angeordnet, welches mit einem radialen Flansch auf der Spiralfeder aufliegt und mit einem axialen Führungsabschnitt in die Spiralfeder hineinragt. Der radiale Flansch des Anschlagselements dient dabei dem Verschlusselement als eine klare Anschlags- bzw. Auflagefläche. Die untere Seilanbindung, d.h. das unten verknotete oder vercrimpte Zugseil samt Führungselementen, Spiralfeder und Verschlusselement, stellen auf diese Weise eine für den Benutzer einfach aus dem Stockrohr entfernbare Einheit dar. Um das Seil auszuwechseln, löst der Benutzer das Verschlusselement aus dem Halterungselement, entfernt die besagte Einheit und löst ggf. den Knoten oder Crimp am unteren Ende des Zugseils (ein Lösen des Knotens oder Crimps ist nicht unbedingt nötig, da Seileinheit vollständig entfernt werden kann). So kann das Seil von oben her, vorzugsweise durch den Griffkopf, herausgezogen werden. Eine weitere bevorzugte Ausführungsform des hier vorgeschlagenen Faltstockes ist dadurch gekennzeichnet, dass die weiteren Steckverbindungen derart ausgebildet sind, dass sie am einen Rohrabschnitt einen mit einer axial verlaufenden zentralen Durchgangsöffnung für das Zugseil versehenen (bevorzugt einstückigen, aus Kunststoff bestehenden) Führungszapfen aufweisen, der mit einem Befestigungsabschnitt in diesem Rohrabschnitt fest befestigt ist und axial gegenüberliegend einen in den anderen Rohrabschnitt einschiebbaren Zapfenbereich aufweist, wobei zwischen Befestigungsabschnitt und Zapfenbereich ein vorzugsweise radial umlaufender, nach außen gerichteter Auflageflansch vorgesehen ist, welcher in zusammengestecktem Zustand in axialen Anschlag mit dem Rohrende des anderen Rohrabschnitts und/oder mit einer daran vorgesehenen Rohrabschlussmanschette gebracht wird, wobei bevorzugtermassen dieser axiale Anschlag asymmetrisch um die Stockachse ausgebildet ist, und/oder wobei weiterhin bevorzugtermassen der Zapfenbereich an seinem dem anderen Rohrabschnitt zugewandten Ende über einen wenigstens teilweise konisch zulaufenden Bereich verfügt.

Es kann sich generell bevorzugtermassen um einen Stockgriff handeln, der z.B. eine hakenartige Vorrichtung zur Befestigung einer Handhaltevorrichtung insbesondere in Form einer Handschlaufe oder eines Handschuhs aufweist, wobei im Bereich der hakenartigen Vorrichtung verschiebliche oder verdrehbare Einrastmittel derart angeordnet sind, dass eine im Wesentlichen von oben in die hakenartige Vorrichtung eingeschobene, schlaufen-, ring- oder ösenförmige Vorrichtung, welche an der Handhaltevorrichtung vorgesehen ist, selbsteinrastend in der hakenartigen Vorrichtung fixiert wird wobei bevorzugtermassen die hakenartige Vorrichtung am Stockgriff handseitig im oberen Bereich angeordnet ist, und wobei weiterhin bevorzugtermassen die hakenartige Vorrichtung einen bevorzugt im Wesentlichen parallel zur Stockachse angeordneten Haltedorn oder Haltestift umfasst, welcher vom Griffkörper unter Ausbildung eines Einführungsschlitzes zur Handseite abgesetzt oder als Einschnitt im Griffkörper angeordnet ist, wobei die Tiefe des Einführungsschlitzes bevorzugtermassen grösser ist als die Breite und die Dicke des Haltedorns oder Haltestiftes. Konkret kann es sich mit anderen Worten insbesondere bevorzugtermassen um einen Stockgriff handeln, wie er in der WO 2006/066423 dargestellt ist. Hinsichtlich Stockgriff ist die Offenbarung dieses Dokumentes ausdrücklich in den Offenbarungsgehalt dieses Dokumentes eingeschlossen.

Gemäss einer weiteren bevorzugten Ausführungsform ist der Stockgriff ergonomisch ausgebildet, beispielsweise wie er in der EP 2 168 641 offenbart ist. Gemäss einer besonders vorteilhaften Ausführungsform weist der Stockgriff an seinem Griffkopf einen Deckel auf, welcher abnehmbar ist.

Vorzugsweise weist der Griffkopf an seinem unteren Ende eine axiale Durchgangsbohrung auf, durch welche das obere Ende des Zugseils in den Griffkopf hineinragt. Die obere Seilanbindung kann beispielsweise dadurch ausgestaltet sein, dass das obere Ende des Zugseils verknotet oder vercrimpt ist. Durch Entfernung des Deckels kann der Benutzer auf das obere Ende des Zugseils zugreifen und das Zugseil aus dem Stock herausziehen, ohne dass der Stockgriff demontiert werden muss (z.B. Aushängen aus Wirbelhaken), und das Lagerelement mit dem daran im Haken eingehängten Zugseil aus dem Stock herausziehen. Gemäß einer weiteren bevorzugten Ausführungsform umfasst die Stockspitze einen Spitzenkörper und einen Puffer, wobei der Spitzenkörper und/oder der unterste Abschnitt des Stockkörpers durch eine zentrale Öffnung des Puffers hindurchtretend angeordnet sind und wobei der Puffer in einer zum Stockkörper in dieser zentralen Öffnung in einer axialen Richtung feststellbar verschiebbar gelagert ist, und wobei der Puffer in wenigstens zwei axial verschiedenen Positionen über eine formschlüssige Verbindung bezüglich Stockkörper festgelegt werden kann wobei bevorzugtermassen der Spitzenkörper eine Rastkulisse aufweist, in welche Rastkulisse ein im Puffer gelagerter Rastkörper zur Festlegung der axialen Position formschlüssig eingreifen kann und der Rastkörper im respektive am Puffer schwenkbar und/oder verschieblich und/oder fest gelagert, und wobei insbesondere bevorzugtermassen der Rastkörper in Form eines Rasthebels, welcher aussenseitig angelenkt ist, ausgebildet ist, wobei der Rasthebel mit seinem unteren, der der asymmetrischen Abrollfläche des Puffers zugewandten Ende an der Aussenhülse angelenkt ist und mit seinem oberen Ende in der festgestellten Position des Puffers das Stockrohr und/oder eine Innenhülse wenigstens teilweise formschlüssig umgreift und zum Lösen von einer Aussenhülse weggeschwenkt werden kann. Konkret kann es sich mit anderen Worten um eine spezifisch für Nordic Walking-Anwendungen ausgelegte Stockspitze handeln, beispielsweise eine wie sie in der WO 2008/037098 beschrieben ist. Die Offenbarung dieses Dokumentes wird hinsichtlich Ausbildung der Stockspitze ausdrücklich in den Offenbarungsgehalt dieser Anmeldung mit eingeschlossen.

Eine weitere bevorzugte Ausführungsform eines solchen Faltstockes ist dadurch gekennzeichnet, dass im Falle eines aussen liegenden Klemmmechanismus die außen liegende Klemmvorrichtung eine Kunststoffmanschette umfasst, welche den Rohrabschnitt wenigstens in einem axialen Abschnitt im Wesentlichen unmittelbar umgreift und im geschlossenen Zustand klemmt, wobei die Kunststoffmanschette wenigstens im den Rohrabschnitt greifenden Bereich wenigstens einen axialen, den Umfang der Kunststoffmanschette in diesem Bereich variabel machenden Schlitz aufweist und im verbleibenden axialen Bereich im Wesentlichen umlaufend ausgebildet ist, wobei an der Kunststoffmanschette beidseits dieses Schlitzes jeweils ein Vorsprung angeordnet ist, wobei diese Vorsprünge eine koaxiale im Wesentlichen senkrecht zur Achse des Rohrabschnitts angeordnete Durchtrittsöffnung aufweisen, durch welche ein Querstift hindurch greift, welcher an der Außenseite des zweiten Vorsprungs über einen Anschlag verfügt und welcher an der Außenseite des ersten Vorsprungs eine senkrecht zur Achse des Querstifts und parallel zur Achse des Rohrabschnitts angeordnete Drehachse für einen Klemmhebel aufweist, wobei der Klemmhebel einen Hebelarm aufweist, welcher bei geschlossener Klemmvorrichtung die Kunststoffmanschette wenigstens teilweise umgreift, und wobei der Klemmhebel einen um die Drehachse exzentrischen Abrollbereich aufweist, mittels welchem sich der Abstand zwischen dem Anschlag und einer auf der Außenseite des ersten Vorsprungs angeordneten Gegenfläche zur Klemmung durch Verschwenken des Klemmhebels in die geschlossene Position verringern lässt, wobei bevorzugtermassen die Gegenfläche in Form eines wenigstens teilweise im ersten Vorsprung in einer Vertiefung angeordneten Metallelements ausgebildet ist, und wobei weiterhin bevorzugtermassen die Gegenfläche als ebene Fläche ausgebildet ist oder als konkave Fläche ausgebildet ist, deren Krümmungsradius im Wesentlichen dem Krümmungsradius des Abrollbereichs angepasst ist, und wobei weiterhin bevorzugtermassen die Kunststoffmanschette in ihrem oberen Abschnitt wenigstens zwei, vorzugsweise wenigstens drei axial verlaufende Schlitze aufweist, wobei wenigstens einer dieser Schlitze zwischen den beiden Vorsprüngen angeordnet ist und vorzugsweise diese Schlitze gleichmäßig um den Umfang verteilt sind, und/oder wobei weiterhin bevorzugtermassen der genannte Anschlag verstellbar ausgebildet ist, wobei vorzugsweise der Anschlag mit einem Gewinde ausgebildet ist und der Querstift mit einem Gegengewinde, und der Anschlag als Mutter oder Schraube ausgebildet ist, vorzugsweise mit einer umlaufenden Zahnung und/oder einem Kamm und/oder einer Nut für den Eingriff eines Verstellwerkzeugs. Mit anderen Worten kann es sich vorzugsweise um einen Klemmmechanismus handeln, wie er beispielsweise in der WO 2010/085905 offenbart ist. Die Offenbarung dieses Dokumentes wird hinsichtlich Klemmmechanismus ausdrücklich in den Offenbarungsgehalt dieser Anmeldung mit einbezogen.

Weist der Faltstock zur Seilspannung statt einem aussen liegenden Klemmmechanismus eine formschlüssige Rastvorrichtung auf, so kann der Stock durchaus längenverstellbar ausgestaltet sein. Der Längenverstellmechanismus kann dabei ein mit Kraftschluss arbeitender aussenliegender Klemmmechanismus sein, wie im vorangehenden Abschnitt beschrieben. Vorzugsweise wird der Klemmmechanismus zur teleskopierbaren Längenverstellung des zweiten Rohrabschnittes verwendet und ist dazu am ersten Rohrabschnitt befestigt. Vorzugsweise ist der untere mittlere Rohrabschnitt längenverstellbar ausgestaltet. Ist der Faltstock längenverstellbar ausgestaltet, so weist er vorzugsweise einen zusätzlichen Rohrabschnitt auf, vorzugsweise oben an den ersten Rohrabschnitt anschliessend, an dem der Stockgriff befestigt ist, wobei der aussen liegende Klemmmechanismus am obersten Rohrabschnitt befestigt ist.

Das Stockrohr ist vorzugsweise im Wesentlichen aus Aluminium oder Karbon ausgestaltet, wobei im Falle einer Karbon-Ausführung die Übergangsbereiche der einzelnen Rohrabschnitte mittels Stabilisierungshülsen, beispielsweise aus Aluminium, verstärkt sind. Weitere Ausführungsformen sind in den abhängigen Ansprüchen angegeben.

### KURZE BESCHREIBUNG DER ZEICHNUNGEN

Bevorzugte Ausführungsformen der Erfindung werden im Folgenden anhand der Zeichnungen beschrieben, die lediglich zur Erläuterung dienen und nicht einschränkend auszulegen sind. In den Zeichnungen zeigen:
- Fig. 1: eine Ansicht eines Stockes mit vier Rohrabschnitten im gefalteten Zustand, wobei die unteren beiden Rohrabschnitte lose und nur noch über das Zugseil verbunden angeordnet sind und die beiden oberen Rohrabschnitte soweit wie möglich ineinandergeschoben sind und über den aussenliegenden Klemmmechanismus in ihrer axialen Position relativ zueinander festgelegt sind;
- Fig. 2: in einen axialen Schnitt durch einen Faltstock nach Fig. 1 im zusammengesteckten Zustand;
- Fig. 3: eine Ansicht eines Stockes gemäss einer zweiten Ausführungsform im gefalteten Zustand, wobei der Stock zur Seilspannung statt eines aussenliegenden Klemmmechanismus' eine formschlüssige Rastvorrichtung aufweist;
- Fig. 4: in a) einen axialen Schnitt durch einen Faltstock nach Fig. 3 im zusammengesteckten Zustand, in b) einen Schnitt durch den Bereich des der Seilspannung dienenden Rastmechanismus zwischen dem ersten und dem zweiten Rohrabschnitt gemäss V; in c) die Ansicht gemäss U wie in Fig. 4a) dargestellt; in d) die Ansicht gemäss T wie in Fig. 4a) dargestellt;
- Fig. 5: eine Ansicht eines Stockes gemäss einer dritten Ausführungsform im gefalteten Zustand, wobei der Stock zur Seilspannung eine formschlüssige Rastvorrichtung aufweist, und zur Längenverstellung einen aussen liegenden Klemmmechanismus;
- Fig. 6: in a) einen axialen Schnitt durch einen Faltstock nach Fig. 5 im zusammengesteckten Zustand, in b) einen Schnitt durch den Bereich des der Längenverstellung dienenden Bereichs des aussen liegenden Klemmmechanismus und den Bereich der oberen Seilanbindung; in c) die Ansicht gemäss R wie in Fig. 6a) dargestellt; in d) die Ansicht gemäss Q wie in Fig. 6a) dargestellt; in e) die Ansicht gemäss P wie in Fig. 6a) dargestellt;
- Fig. 7: in a) einen teilweisen axialen Schnitt durch einen Abschlusszapfen nach Fig. 4b) und 6c), in b) einen Abschlusszapfen für einen aussenliegenden formschlüssigen Mechanismus, in c) den obersten ausschraubbaren Teil des Abschlusszapfens nach b) und in d) in axialen Schnitt entlang O-O in Figur 7c;
- Fig. 8: in a) einen Konus-Abschlusszapfen in einer seitlichen Sicht auf den axialen Schlitz, in b) einen Konus-Abschlusszapfen in einer seitlichen Sicht quer zur Sicht nach a) auf eine der Kerben, c) eine Aufsicht auf den KonusAbschlusszapfen;
- Fig. 9: in a) den obersten Abschlusszapfen in einer Seitenansicht und in b) den obersten Abschlusszapfen in einem schematischen zentralen Schnitt entlang K-K in a) durch die beiden Durchgangsöffnungen für das Zugseil respektive das weitere Zugseil;
- Fig. 10: in a) das Seilbefestigungselement von oben, in b) das Seilbefestigungselement in einer Seitenansicht, in c) die oberen Befestigungselemente des weiteren Zugseils und in d) einen Blick in einen durch Entnahme des Deckels geöffneten Griffkopf auf den Boden der Ausnehmung und den Fixierzapfen
- Fig. 11: einen Konus-Abschlusszapfen mit zwei über ein Filmscharnier verbundenen Hälften;
- Fig. 12: eine Ansicht eines Stockes gemäss einer weiteren Ausführungsform im zusammengesteckten Zustand, wobei der Stock zur Seilspannung oben einen aussenliegenden Klemmmechanismus' und darunter eine formschlüssige Rastvorrichtung aufweist, und wobei jeweils auf der linken Seite der zusammen gesteckte Stock und auf der rechten Seite die Konstruktion ohne Rohre unter Freilegung der Klemmmechanismen und das Zugseils etc dargestellt ist.

### BESCHREIBUNG BEVORZUGTER AUSFÜHRUNGSFORMEN

Ein Ausführungsbeispiel eines Faltstockes 1 mit vier Rohrabschnitten 7-9 ist in den **Figuren 1** und **2** dargestellt. **Figur 1** zeigt einen derartigen Faltstock 1 im zusammengefalteten Zustand, d.h. in jenem Zustand, wo die obersten beiden Rohrabschnitte vollständig ineinandergeschoben sind und die unteren beiden Rohrabschnitte gefaltet daneben angeordnet sind, und **Figur 2** im zusammengesteckten Zustand.

Konkret umfasst ein derartiger Stock einen obersten Rohrabschnitt 7, an welchem ganz zuoberst ein Stockgriff 2 befestigt ist. Dieser Stockgriff 2 ist in diesem Fall asymmetrisch ausgebildet, in Laufrichtung nach vorne ist er ganz oben abgeschrägt ausgebildet und verfügt dort über einen Auslösekopf 5 für einen Halterungsmechanismus für eine Handhaltevorrichtung, und gewissermassen nach hinten über eine Haltenase 3, die in Form eines Stiftes mit einem davor angeordneten Schlitz 4 ausgebildet ist. Es handelt sich hier um einen Stockgriff, wie er beispielsweise aus der WO 2006/066423 bekannt ist, und wie er beispielsweise zusammen mit einem Handschuh oder einer Handschlaufe eingesetzt werden kann, wie aus der WO 2006/066424 bekannt, d.h. mit einer Handhaltevorrichtung, welche zwischen Daumen und Zeigefinger über eine Schlaufe verfügt, die über die Haltenase 3 hinübergeführt werden und dann im Schlitz 4 selbsteinrastend verriegelt werden kann. Der Stockgriff verfügt des Weiteren über einen Griffbereich 6, welcher üblicherweise als Bereich mit einer grifffreundlichen Beschichtung ausgebildet ist.

Am unteren Ende dieses obersten Rohrabschnittes, beim Rohr kann es sich grundsätzlich, dies gilt für alle Rohrabschnitte, um ein Rohr aus Aluminium oder Karbonverbundmaterial handeln, ist ein aussenliegender Klemmmechanismus 10 angeordnet. Es handelt sich dabei in diesem konkreten Fall um einen aussenliegenden Klemmmechanismus wie er aus der WO 2010/085905 bekannt ist, es könnte sich hier aber auch um einen Klemmmechanismus gemäss der EP 098 898 oder gemäss der EP 1 217 224 handeln.

In diesem konkreten Fall ist der Klemmmechanismus 10 in seinem oberen Bereich über einen umlaufenden Haltebereich 13, welcher typischerweise aus Kunststoff besteht, am Rohrabschnitt 7 befestigt, der obere Rohrabschnitt 7 verfügt im umgriffenen Bereich, insbesondere unterhalb des Haltebereichs 13 über einen axial verlaufenden Schlitz, damit der unterhalb des Bereichs 13 angeordnete eigentliche Klemmbereich der Manschette dazu führt, dass das Aussenrohr 7 an das in dieses eingeschobene Innenrohr 8 festgeklemmt und damit eine kraftschlüssige Verbindung zwischen den beiden hergestellt werden kann. Unterhalb des umlaufenden Haltebereiches 13 gibt es entsprechend einen geschlitzten Klemmbereich 14, wobei der Schlitz zwischen zwei Vorsprüngen verläuft, welche durch einen querverlaufenden, eine Klemmachse 12 bildenden, Stift durchtreten werden. Der Stift ist auf der hinteren Seite beispielsweise mit einer Mutter fixiert und auf der hier auf der vorderen Seite dargestellten Seite ist er über eine Querachse, die einen Drehpunkt für den Hebel 11 bildet, mit diesem verbunden. Der Hebel 11 verfügt an seinen Angelpunkt über zwei gabelförmige Erweiterungen, welche als Exzenter ausgebildet sind, so dass der Klemmhebel 11 im zusammengeklemmten Zustand, wie er hier dargestellt ist, wenn der Hebel um das Stockrohr resp. um die Klemmvorrichtung herum angelegt ist, der Schlitz so stark verjüngt wird, dass die Klemmung stattfindet, und dass, wenn der Hebel nach aussen geklappt wird, diese Klemmung reduziert wird, weil der Exzenter die beiden Vorsprünge gewissermassen aufweitet und die Klemmung freigibt.

In dem obersten Rohrabschnitt 7 ist von innen der obere der beiden mittleren Rohrabschnitte 8 eingeschoben. Der Aussendurchmesser diesen oberen mittleren Rohrabschnittes 8 entspricht damit gerade knapp etwas weniger als dem Innendurchmesser des obersten Rohrabschnittes 7, so dass Verschieblichkeit aber mit möglichst wenig Spiel gewährleistet ist. Der oberste Rohrabschnitt 7 nimmt dabei den oberen der mittleren Rohrabschnitte 8 soweit wie möglich in sich auf, um das Packmass so gering wie möglich zu halten. Typischerweise ist dabei der Rohrabschnitt 8 bis auf Anschlag an einem oberen Befestigungszapfen 27 eingeschoben.

Auf den oberen der beiden mittleren Rohrabschnitte 8 folgt ein weiterer, hier gewissermassen umgefalteter unterer mittlerer Rohrabschnitt 8', welcher den gleichen Rohrdurchmesser aufweist, wie der obere mittlere Rohrabschnitt 8. Dazwischen ist eine Steckverbindung 17 vorgesehen, welche hier nicht verbunden ist. Die Steckverbindung 17 verfügt über einen Führungszapfen 49, der an seiner Spitze konisch zulaufend 18 ausgebildet ist. Der Führungszapfen 49 ist am unteren der beiden Rohrabschnitte 8' befestigt und in diesen über einen Befestigungsbereich 37 eingeschoben, der andere Rohrabschnitt 8 verfügt typischerweise über eine obere Rohrabschlussmanschette 15, u.a. zum Schutz des Rohrendes, aber auch zur Drehfixierung (vgl. weiter unten).

Der konisch zulaufende Bereich 18 ist als geschlitzter Konus-Abschlusszapfen ausgebildet, der in den zylindrischen Bereich der Steckverbindung 17 lösbar eingefügt, vorzugsweise eingeschraubt oder eingerastet ist. Dazu verfügt der Konus-Abschlusszapfen 18 im in den zylindrischen Bereich der Steckverbindung 17 eingreifenden Bereich über ein Aussengewinde oder Einrastelemente (z.B. Vorsprünge), und der zylindrische Bereich der Steckverbindung 17 auf der Innenseite dort über ein entsprechendes Innengewinde, oder im Falle einer rastbaren Clip-Verbindung über Ausnehmungen, beispielsweise in Form von gegenüberliegenden Bohrungen, in welche elastisch gelagerte und bewegliche Vorsprünge, einrasten können. Um das Ein- und Ausschrauben zu erleichtern, verfügt der Konus-Abschlusszapfen 18 im freiliegenden zulaufenden an sich konischen Bereich über zwei axial gegenüberliegende Kerben 18', deren axial verlaufende Flanken parallel verlaufen, damit mit einem Werkzeug der Konus-Abschlusszapfen 18 ausgeschraubt werden kann.

Am gegenüberliegenden Ende des unteren der beiden mittleren Rohrabschnitte 8' ist dort seinerseits eine untere Rohrabschlussmanschette 19 vorgesehen. Wiederum umgefaltet folgt darauf der unterste Rohrabschnitt 9, bei welchem es sich in diesem Fall um ein konifiziertes Rohr handelt, welches im obersten Abschnitt über den gleichen Durchmesser verfügt, wie die beiden mittleren Rohrabschnitte 8, 8', der sich aber nach unten verjüngt. Am unteren Ende dieses untersten Rohrabschnittes 9 ist eine Stockspitze 23 befestigt, diese Stockspitze ist dabei asymmetrisch ausgebildet, d.h. sie verfügt im untersten Bereich über einen abgeschrägten und nach hinten spitz zulaufenden Gummipuffer 25, der hier auch noch insofern verstellbar ausgebildet ist, als zwischen wenigstens zwei Positionen verstellt werden kann. Namentlich zwischen der hier dargestellten Position, wo eine harte Spitze 24 durch ein Loch im Gummipuffer 25 hindurchtretend angeordnet ist, was für eisige Untergründe geeignet ist oder Kiesboden, der Puffer kann aber, wenn ein Verstellhebel 26 nach rechts abgekippt wird, nach unten verschoben werden und durch erneutes Anklappen des Verstellhebels 26 dort fixiert werden, so dass die Spitze 24 in dieser Position gewissermassen in der Öffnung im Puffer 25 verschwindet und damit dann nur noch die Abrollfläche des asymmetrischen Puffers in Kontakt mit dem Boden kommt. Es handelt sich mit anderen Worten um eine Spitze, wie sie beispielsweise aus der WO 2008/037098 bekannt ist.

Am oberen Ende verfügt der unterste Rohrabschnitt 9 ebenfalls über eine im Wesentlichen gleich ausgebildete Steckverbindung 17 wie im bereits beschriebenen Fall, d.h. es gibt einen Führungszapfen 49, der an seiner Spitze konisch zulaufend 18 ausgebildet ist, und der über einen Aussendurchmesser verfügt, so dass er in das untere Ende des unteren mittleren Rohrabschnitts 8' eingeschoben werden kann.

Der konisch zulaufende Bereich 18 ist dabei auch hier als geschlitzter Konus-Abschlusszapfen ausgebildet, der in den zylindrischen Bereich der Steckverbindung 17 eingeschraubt ist. Dazu verfügt der Konus-Abschlusszapfen 18 im in den zylindrischen Bereich der Steckverbindung 17 eingreifenden Bereich über ein Aussengewinde, und der zylindrische Bereich der Steckverbindung 17 auf der Innenseite dort über ein entsprechendes Innengewinde. Um das ein- und ausschrauben zu erleichtern, verfügt der Konus-Abschlusszapfen 18 im freiliegenden zulaufenden an sich konischen Bereich über zwei axial gegenüberliegende Kerben 18', deren axial verlaufende Flanken parallel verlaufen, damit mit einem Werkzeug der Konus-Abschlusszapfen 18 ausgeschraubt werden kann.

Die einzelnen Rohrabschnitte sind dabei über ein flexibles aber dehnungsarmes Zugseil 16, welches beispielsweise aus dehnungsarmen Kunststofffasern aufgebaut ist wie z.B. Polyethylen mit ultrahoher Molekülmasse (Ultra-High-Molecular-Weight Polyethylene = UHMWPE bzw. PE-UHMW oder high-modulus polyethylene = HMPE, z.B. Dyneema ^{®}), m- oder p-Aramid (z.B. Kevlar^{®}) o.ä., monofil und/oder geflochten und/oder ummantelt.

Ebenfalls möglich ist ein ggf. ummanteltes Drahtseil. Das Zugseil 16 hat vorzugsweise eine Dicke von 0.25-6 mm, vorzugsweise 0.4-3 mm, insbesondere bevorzugt 0.5-2 mm. Für die Sicherstellung der Reissfestigkeit des Zugseils werden z.B. Multifile aus mehreren parallel angeordneten Monofilen, z.B. aus Polyethylen mit ultrahoher Molekülmasse (Ultra-High-Molecular-Weight Polyethylene = UHMWPE bzw. PE-UHMW oder high-modulus polyethylene = HMPE) bevorzugt, gegebenenfalls in ein Trägermaterial eingegossen, oder Multifile aus mehreren geflochtenen Monofilen, z.B. aus Polyethylen mit ultrahoher Molekülmasse (Ultra-High-Molecular-Weight Polyethylene = UHMWPE bzw. PE-UHMW oder high-modulus polyethylene = HMPE), gegebenenfalls individuell und/oder als Geflecht in ein Trägermaterial eingegossen. Auch möglich sind kettenähnliche Zugseile. Damit sind die einzelnen Rohrabschnitte 8' und 9 mit den beiden oberen ineinandergeschobenen Rohrabschnitten 7, 8 in dieser Position locker verbunden, was für den Transport von Vorteil ist und verhindert, dass die einzelnen Teile verloren gehen können. Das Zugseil 16 kann abschnittsweise, insbesondere in den für die Faltung vorgesehenen Abschnitten, mit einer Schutzummantelung, vorzugsweise in Form eines PVC-Schlauchs, versehen sein. Bevorzugt handelt es sich um flexibles aber dehnungsarmes Zugseil mit einer Dicke im Bereich von 0.5-1.5 mm, z.B. aus geflochtenen UHMW-PE-Fasern erhalten durch Gelextrusionsspinnen, eingegossen oder mit einer Beschichtung versehen aus einem thermoplastischen Kunststoff.

**Figur** 2 zeigt einen axialen Schnitt durch diesen Stock, wenn er im zusammengesteckten Zustand ist, d.h. wenn die beiden unteren Rohrabschnitte 8' und 9 ineinandergesteckt sind und die beiden oberen Rohrabschnitte 7, 8 soweit wie möglich auseinander gezogen werden. Der Stock kann von der zusammengefalteten Position wie in **Fig. 1** dargestellt in die ineinandergesteckte Position gemäss **Figur** 2 übergeführt werden, indem der unterste Stockrohrabschnitt 9 über die Steckverbindung 17 in den unteren der beiden mittleren Rohrabschnitte 8', eingeschoben wird, indem anschliessend (oder vorgängig) der mittlere Abschnitt 8' in den anderen mittleren Abschnitt 8 über die entsprechende Steckverbindung 17 eingeschoben wird, und indem anschliessend der aussen liegende Klemmmechanismus 10 über ein Lösen des Hebels 11 gelöst wird, und dann das Rohr 8 aus dem Rohr 7 herausgezogen wird. Dies bis zu jenem Zustand, in dem das Zugseil 16, wie dies in **Figur 2a** dargestellt ist, unter Spannung steht, denn das Zugseil 16 ist im untersten Rohrabschnitt 9 und im obersten Rohrabschnitt 7 innen liegend befestigt. In dieser Position wird der Stock nun fixiert, indem der aussen liegende Klemmmechanismus 10 wieder festgelegt wird. Die an sich nur in eine axiale Richtung fixierenden Steckverbindungen zwischen den Rohrabschnitten 8, 8', respektive 8' und 9 werden damit auch in die andere axiale Richtung fixiert und sind stabil.

In **Figuren 4b** und **6c** sind alternative Ausführungsbeispiele dargestellt, in denen die Seilspannung statt durch den aussenliegenden Klemmmechanismus 10 durch einen formschlüssigen Rastmechanismus ermöglicht erreicht wird. Der in **Figur 6b** dargestellte Klemmmechanismus ist analog zu dem in **Figur 2** dargestellten, erfüllt aber die Funktion der Längenverstellung des oberen Teils des zweiten Rohrabschnittes 8'. Hier ist die obere Anbindung des Zugseils dargestellt. Das Zugseil ist an seinem oberen Ende vercrimpt und der Crimp 30 hindert das Zugseil am Durchtritt durch die Durchgangsöffnung 35 des Abschlusszapfens 34. Über das weitere Zugseil 16' ist der an den zusätzlichen Rohrabschnitt 59 anschließende Rohrabschnitt 8 mit dem Griffkopf respektive einem zwischen dem oberen Ende des zusätzlichen Rohrabschnittes und dem Griff befestigten Seil als Befestigungselement verbunden. Die Länge dieses weiteren Zugseils 16' ist so eingestellt, dass der Rohrabschnitt 8 nur gerade so weit nach unten aus dem zusätzlichen Rohrabschnitt 79 herausgezogen werden kann, dass er gerade noch genügend in letzterem geführt ist. So wird sichergestellt, dass der Rohrabschnitt 8 immer genügend in den zusätzlichen Rohrabschnitt 79 eingesteckt ist, und die beiden Rohrabschnitte nicht getrennt werden können.

Im rechts von Figur 6b als Einschub hervorgehobenen Ausschnitt ist dargestellt, wie der Abschlusszapfen 34 mit seinem Außengewinde in einer in einem im Rohrabschnitt 7 befestigten Kunststoffring eingeklebten Gewindehülse, beispielsweise aus Metall, eingeschraubt sein kann.

Der Abschlusszapfen 34 weist ausserdem, wie in **Figur 7a** dargestellt, einen Kanal 54 auf, in den das obere Ende einer Blattfeder 52 hineinragt und in dem die Blattfeder 52 selbsthemmend, hier mit Hilfe von Widerhaken 55, befestigt ist. Am unteren Ende der Blattfeder 52 ist ein Raststift 51 befestigt, z.B. angenietet. Wird zur Lösung des Rastmechanismus in radialer Richtung Druck auf den Raststift ausgeübt, so wird die Blattfeder gespannt und der Raststift 51 tritt mindestens teilweise durch die Durchgangsöffnung 35 in den Innenraum 31 des Stockrohrs ein.

Der Abschlusszapfen 34 kann gemäß einer weiteren bevorzugten Ausführungsform auch für einen Klemmmechanismus gemäß WO 2012/104424 ausgelegt sein, d. h. für einen außen liegenden formschlüssigen Klemmmechanismus mit einer gefederten Wippe (vgl. **Figuren 7b** und **c).** Diese Wippe greift mit ihrer Spitze von außen für den Formschluss in die in diesem Abschlusszapfen 34 vorgesehene umlaufende Nut 69. Der Abschlusszapfen 34 verfügt über einen unteren Bereich 34b, mit dem er im Rohrabschnitt 8 befestigt ist, vorzugsweise eingeklebt oder fest eingeklemmt ist. Er ist bis zum Kragen 34c in den Rohrabschnitt 8 eingeschoben. Oberhalb der umlaufenden Nut 69 folgt ein Verlängerungsbereich 70 mit im wesentlichen gleichem Außendurchmesser wie jenem des Rohrabschnitts 8. Dieser Verlängerungsbereich 70 stellt sicher, dass die Einheit aus Rohrabschnitt 8 und diesem Abschlusszapfen 34 immer genügend im folgenden Rohrabschnitt 7 geführt ist.

Wie beschrieben verfügt der Abschlusszapfen 34 vorzugsweise über einen in den unteren Bereich 70/34b eingeschraubten Kopfbereich 34a. Ein solcher Kopfbereich 34a, der typischerweise auch einen oder eine Mehrzahl von axialen Schlitzen aufweist, verfügt über eine enge axiale Durchgangsöffnung für das Zugseil und im in den unteren Bereich des Zapfens hineinragenden Bereich über ein Außengewinde 72. Der Verlängerungsbereich verfügt über einen entsprechenden oberen Bereich mit einem Innengewinde, und der untere Bereich des Abschlusszapfens 34 verfügt über eine durchgängige axiale Durchgangsöffnung mit einem großen Durchmesser. Soll der Rohrabschnitt 8 vom Zugseil getrennt werden, kann entsprechend, wie oben beschrieben, nachdem die unteren beiden Rohrabschnitte vereinzelt wurden, der Kopfbereich 34a abgeschraubt werden, und dann das Zugseil nach oben durch den Rohrabschnitt 8 hindurchgezogen und damit auch dieser Rohrabschnitt vereinzelt werden.

Der zweite Rohrabschnitt 8 weist auch in den beiden alternativen Ausführungsbeispielen von **Figuren 4b** und **6c** je einen Abschlusszapfen 34 auf, welcher eine axiale Durchgangsöffnung 35 für das Zugseil aufweist. Der Kopf 34a des Abschlusszapfens 34 ist dabei bei zusammengesetztem Stock in dem sich oben an den zweiten Rohrabschnitt 8 anschliessenden ersten Rohrabschnitt 7 eingeführt, während der Kragen 34c auf dem oberen Ende des zweiten Rohrabschnitts 8 aufliegt und mit dem Halsabschnitt 34b in das obere Ende des zweiten Rohrabschnitts 8 hineinragt. Wie erwähnt ist bevorzugt der Kopf 34a als separates Bauteil ausgebildet und kann in den unteren Teil des Abschlusszapfen 34 eingefügt, vorzugsweise eingeschraubt werden. **In** **Figur 7b** ist der Abschlusszapfen 34 in etwas herausgeschraubter Position erkennbar, damit das Aussengewinde 72 sichtbar ist. Der Halsabschnitt 34b findet einen Anschlag am oberen Ende eines in den zweiten Rohrabschnitt 8 fixierten optionalen Einsatzelements 62 oder direkt im Rohrabschnitt. Das Einsatzelement 62 lagert mit seiner Aussenwand an die Innenwand des zweiten Rohrabschnittes 8 an und weist eine Durchgangsbohrung 53 auf, welche mit der des zweiten Rohrabschnitts 8 fluchtet bzw. übereinstimmt, sodass der Raststift 51 durch diese Durchgangsbohrung 53 hindurch vom Innenraum 31 des Stockrohrs durch das nach aussen ragen kann.

Die Stöcke gemäss den in **Figuren 3** und **4a**, bzw. **5** und **6a** dargestellten Ausführungsbeispielen haben einen ergonomisch geformten Stockgriff 2, dessen Griffkopf 57 einen Deckel 58 aufweist, welcher geöffnet bzw. entfernt werden kann. Wird dieser Deckel 58 geöffnet bzw. entfernt, so ist der oben beschriebene Crimp 30 bzw. das obere Ende des Zugseils 16 durch den Hohlraum im Griffkopf 58 zugänglich, oder auch die weiter unten beschriebene Seilbefestigung des weiteren Zugseils 16', was insbesondere in Kombination mit der unten beschriebenen Ausgestaltung der unteren Seilanbindung die Auswechselbarkeit des Zugseils im Falle von Abnutzung ermöglicht.

Die Steckverbindung 17 ist zweiteilig ausgebildet. Der Zapfenbereich 49, welcher einen Kopfabschnitt mit konisch zulaufendem Bereich 18 in Form des als separates Bauteil ausgebildeten Konus-Abschlusszapfens aufweist, ragt hier mit einem Halsabschnitt in den oberen Abschnitt des Befestigungsabschnitts hinein. Dabei kann der Zapfenbereich 49 beispielsweise aus Kunststoff und der Befestigungsabschnitt 37 aus Aluminium oder Composite-Werkstoffen ausgestaltet sein. In den in den **Figuren 4c** und **6d** dargestellten Ausführungsbeispielen weist die Steckverbindung 17 keinen umlaufenden Flansch 21 zwischen Zapfenbereich 49 und Befestigungsabschnitt 37 auf, sodass die beiden Rohrabschnitte 8' und 9 unversetzt aneinanderlagern. Der Bereich, wo die beiden Rohrabschnitte aneinanderlagern, ist hier von einer Rohrabschlussmanschette 19 umhüllt. In den in **Figuren 4d** und **6e** dargestellten Ausführungsbeispielen ist die Steckverbindung 17 zweiteilig aus einem Halterungselement 37 und einem Verschlusselement 56, dem Konus-Abschlusszapfen 18 ausgebildet. Dabei ist das Verschlusselement 56, welches eine Aussengewindebohrung im Halsabschnitt 56b aufweist, in das obere Ende des Halterungselements 37, welches eine Innengewindebohrung aufweist, eingeschraubt. Die Verbindungen des Verschlusselements oder der Konus-Abschlusszapfen (auch an den anderen Elementen) können alternativ auch über anderweitige ohne weiteres und zerstörungsfrei lösbare Verbindungstechniken, wie z.B. Bajonettverschluss, Rastelemente oder auch durch lösbare Fügetechniken realisiert sein. Das Verschlusselement kann hier analog zum Zapfenbereich 49 der Steckverbindung bzw. des Führungszapfens 17 zwischen den Rohrabschnitten 8' und 9 ausgebildet sein. In den **Figuren 4d** und **6e** nicht dargestellt, aber vorteilhafterweise zwischen Verschlusselement 56 und Spiralfeder angeordnet, ist ein oberes Anschlagselement 40. Das Halterungselement 37 weist hier einen oberen Bereich mit Innengewindebohrung auf, einen mittleren Bereich mit Absatz zur Auflage auf dem oberen Ende des unteren Rohrabschnitts 9, sowie einen unteren Bereich, welcher der effektiven Halterung der Steckverbindung im oberen Ende des unteren Rohrabschnitts dient.

In **Figur 8** ist nun der besonders ausgestaltete Konus-Abschlusszapfen, der bei den beiden Steckverbindungen zwischen den unteren drei Rohrabschnitten 8, 8', 9 eingesetzt wird, eingebaut ist. Dieser Konus-Abschlusszapfen 18 verfügt über eine axiale Durchgangsöffnung 64 für das Zugseil 16. Er verfügt zudem über ein Außengewinde 68 in dem in den Zapfenbereich 49 hineinragenden Bereich. Weiterhin verfügt er über einen einzigen über die ganze Länge verlaufenden axialen Schlitz 63, der es erlaubt, den Konus-Abschlusszapfen 18 vom Zugseil zu trennen, ohne dass beim Zugseil irgendwelche Crimps o. ä. gelöst werden müssen. Vorzugsweise wird nämlich das Zugseil mit Crimps in den jeweiligen Elementen befestigt, da nur so sichergestellt ist, dass die entsprechende Befestigung wirklich nachhaltig hält. Entsprechend ist es von erheblichem Vorteil, wenn die Konus-Abschlusszapfen nicht nur herausgeschraubt und wieder hineingeschraubt werden können, sondern auch unter Zuhilfenahme des Schlitzes vom Zugseil getrennt werden können.

Der Konus-Abschlusszapfen verfügt zudem über zwei seitliche Kerben 18', die im aus dem Zapfenbereich 49 hervorstehenden konischen Bereich vorgesehen sind. Diese Kerben 18' haben axial verlaufende Flanken, die parallel liegen, sodass mit einem Gabelschlüssel oder einem ähnlichen Werkzeug der Konus-Abschlusszapfen 18 ohne weiteres gegriffen und heraus respektive hineingeschraubt werden kann.

In **Figur 9** ist der oberste Abschlusszapfen 65 dargestellt. Er verfügt über Kopfbereich 77, der über den obersten Rohrabschnitt 7 hinausragt, und über einen Halsbereich 78, der im obersten Rohrabschnitt 7 fest fixiert ist. In diesem obersten Abschlusszapfen 65 ist eine gestufte Durchgangsöffnung 66 für das Zugseil 16 vorgesehen. Die gestufte Durchgangsöffnung verfügt über einen engen Bereich 67, durch den das Zugseil hindurch geführt werden kann, und über einen nach der Stufe 73 angeordneten weiteren Bereich. So kann das Zugseil mit einem Crimp, der dann in diesen weiteren Bereich zu liegen kommt, in diesem oberen Abschlusszapfen 65 befestigt werden, kann aber auch, bei entspanntem Zugseil, nach oben aus dem Zapfen herausgezogen werden. Zudem gibt es eine quasi in die andere Richtung gestufte zweite Durchgangsöffnung 74 für das weitere Zugseil 16'. Dieses soll nach oben verspannt werden, entsprechend kann hier der Crimp 30 an der Stufe 76 anliegen und das weitere Zugseil 16' durch die Verjüngung 75 hindurch laufen.

Ganz oben wird das weitere Zugseil 16' mit einem Seilbefestigungselement, wie es in **Figur 10a** und **b** dargestellt ist, befestigt. Das Befestigungselement 79 verfügt über einen Plattenbereich, der auf den zusätzlichen Rohrabschnitt 59 aufgelegt oder ganz oben in diesem befestigt werden kann. Dazu greift der versenkte Bereich 81 zum Beispiel in den oberen Hohlraum des zusätzlichen Rohrabschnitt 59 hinein. Im Bereich 81 ist eine Durchgangsöffnung 82 für das weitere Zugseil 16' vorgesehen. Damit gegebenenfalls an diesem Zugseil vorgesehene Haken 86 durch das Seilbefestigungselement 79 hindurch geführt werden kann, kann es in der Durchgangsöffnung eine seitliche Erweiterung 83 geben. Das Befestigungselement grenzt dann an den unteren Bereich des Bodens 91 des Griffes, der in **Figur 10d** von oben dargestellt ist, nachdem der Deckel entfernt wurde. Das Zugseil wird oben so befestigt, dass es in einer oberen Schlaufe 85 umgelegt und mit einem Crimp 84 die Schlaufe festgelegt wird. Diese Schlaufe 85 wird von einem Haken 86 gegriffen, der in einem drehbaren Zapfen 87 im eigentlichen Lagerelement 88 gelagert ist. Die Drehbarkeit ist von Vorteil, da sich dann das Zugseil bei Drehung der Rohre zueinander nicht verdrehen kann. Das Lagerelement 88 läuft konisch nach unten zusammen, und verfügt oben über einen Haltering 89. Mit seinem konisch nach unten zusammenlaufenden Bereich liegt das Lagerelement 88 entweder auf einer Stufe in der Durchgangsöffnung 92 im Boden 91 der Ausnehmung 90 des Griffkopfes auf, oder auf dem Seilbefestigungselement 79.

So kann dann eben das weitere Zugseil 16' ohne weiteres gelöst werden, indem der zusätzliche Rohrabschnitt 79 und der oberste Rohrabschnitt 7 durch Lösen der Außenklemmung möglichst weit ineinander geschoben werden, sodass das weitere Zugseil 16' entspannt ist, dann kann am Haltering 89 das Lagerelement nach oben aus dem Griffkopf herausgezogen werden, der Haken 86 von der Schlaufe 85 getrennt werden, und anschließend der oberste Rohrabschnitt 7 nach unten aus dem zusätzlichen Rohrabschnitt 79 herausgezogen werden.

Zusammen mit den geschlitzten Konus-Abschlusszapfen und dem Abschlusszapfen 34, bei dem der Kopfbereich 34a abgeschraubt werden kann, kann so der Faltstock zerstörungsfrei auseinandergenommen und wieder zusammengesetzt werden, und Teile ausgewechselt, erneuert oder sonst verändert werden.

Figur 11 zeigt einen Konus-Abschlusszapfen 18, der aus zwei Konus-Abschlusszapfen-Hälften 96 besteht. Die beiden Hälften sind einstückig über ein Filmscharnier 93 verbunden. Die Konus-Abschlusszapfen-Hälften 96 sind im Wesentlichen symmetrisch ausgebildet und getrennt durch eine zentrale axiale gedachte Trennfläche. Werden die beiden Hälften 96 um das Filmscharnier 93 aufeinander geklappt, so bildet sich die axiale Durchgangsöffnung 64 und der Schlitz 63 ist gegeben durch einen Abstand zwischen den Anlageflächen. Wenn der Konus-Abschlusszapfen 18 in den Zapfenbereich über das Außengewinde 68 eingeschraubt ist, ist der Schlitz 63 infolge Anlage der Kontaktflächen geschlossen. Um eine möglichst exakte Positionierung der beiden Hälften relativ zueinander zu gewährleisten, was insbesondere wegen des Außengewindes 68 wichtig ist, können, wie hier dargestellt, Positionierzapfen 94 und entsprechende Positionier-Ausnehmungen 95 (in Form von Sacklöchern), die auch als Rastverbindung ausgebildet sein können, vorgesehen werden in den Kontaktflächen. Auch andere formschlüssige und/oder kraftschlüssige Verbindungen sind möglich, wobei sie lösbar sein müssen.

Das Filmscharnier 93 ist dabei an der axialen Stirnfläche 97 nur auf einer Seite, d. h. nur auf einer Seite der im zusammengelegten Zustand gebildeten Durchgangsöffnung 64 angeordnet, sodass eben der axiale Schlitz 63 freigegeben wird und das Zugseil eingelegt werden kann.

**Figur 12** zeigt ein weiteres Ausführungsbeispiel eines derartigen Stockes mit fünf Rohrabschnitten, wobei die untersten beiden Verbindungen zwischen den Abschnitten 9 und 8' respektive 8' und 8 als reine Steckverbindungen ausgebildet sind mit entsprechenden Konus-Abschlusszapfen 18.es kann bei dieser Ausführungsform auch nur eine derartige Steckverbindung vorgesehen sein, d. h. es ist auch möglich, diese Ausführungsform mit vier Rohrabschnitten auszubilden, d. h. der Abschnitt 8', der hier dargestellt ist, wäre da nicht vorhanden. Hier gibt es nun zwischen dem Rohrabschnitt 8 und dem weiter oben angeordneten weiteren Rohrabschnitt 7 eine außenliegende Rastverbindung, und dann zwischen dem obersten Rohrabschnitt 7' und diesem weiteren Rohrabschnitt 7 einen außenliegenden Klemmmechanismus. Das Zugseil läuft als ein einziges Zugseil durch diese gesamte Konstruktion hindurch und ist am untersten Rohrabschnitt 9 und am obersten Rohrabschnitt 7' befestigt.

**BEZUGSZEICHENLISTE**

| | | | |
|---|---|---|---|
| 1 | Faltstock | 15 | obere |
| 2 | Stockgriff | | Rohrabschlussmanschette |
| 3 | Haltenase | 16 | Zugseil |
| 4 | Schlitz | 16' | weiteres Zugseil zwischen |
| 5 | Auslöseknopf | | erstem Rohrabschnitt und |
| 6 | Griffbereich von 2 | | zusätzlichem Rohrabschnitt |
| 7 | erster Rohrabschnitt | 17 | Führungszapfen bzw. |
| 7' | oberster Rohrabschnitt, zusätzlicher Rohrabschnitt | 17' | Steckverbindung Befestigungsbereich von 17 |
| 8 | zweiter Rohrabschnitt | | im jeweils unteren Rohr mit |
| 8' | weiterer mittlerer Rohrabschnitt | 17" | Durchgangsöffnung Zapfenbereich mit |
| 9 | unterer Rohrabschnitt | | Durchgangsöffnung |
| 10 | außenliegender Klemmmechanismus | 18 | konisch zulaufender Bereich von 17, Konus-Abschlusszapfen |
| 11 | Klemmhebel | | |
| 12 | Klemmachse | 18' | Kerbe, Stufe, Absatz, |
| 13 | umlaufender Haltebereich von 10 | 19 | Anfräsung untere |
| 14 | geschlitzter Klemmbereich von 10 | 20 | Rohrabschlussmanschette Anlagefläche von 19 auf 21 |
| 21 | Auflageflansch von unterer | 42 | radialer Flansch von 40/41 |
| | Halterung von 17 | 43 | axialer Führungsabschnitt |
| 22 | Anlagefläche von 21 auf 19 | | von 40141 |
| 23 | Stockspitze | 44 | Eingriffsabschnitt von 19 |
| 24 | Spitzenelement | 45 | radial außen liegende axiale |
| 25 | Gummipuffer | | Rippen an 44 |
| 26 | Verstellhebel | 46 | radial außen liegende axiale |
| 27 | Halterungselement bzw. oberer Befestigungszapfen für 16 | 47 | Nuten an 44 radial innenliegende axiale Nuten auf Innenseite von 21 |
| 28 | zentrale Durchgangsöffnung in 27 für 16 | 48 | radial innenliegende axiale Rippen auf Innenseite von 21 |
| 29 | erweiterter Bereich von 28 im | 49 | Zapfenbereich von 17 |
| | oberen Abschnitt von 27 | 50 | Rastvorrichtung |
| 30 | Crimp an 16 | 51 | Raststift |
| 31 | Innenraum im Rohr | 52 | Federelement |
| 32 | Stockachse | 53 | radiale Durchgangsbohrung |
| 33 | Unterlagscheibe | | in 8 und 62 |
| 34 | Abschlusszapfen | 54 | axialer Kanal in 34 |
| 34a | Kopfbereich von 34 | 55 | Haltemittel von 52 |
| 34b | Halsbereich von 34, | 56 | Verschlusselement |
| | Einsteckbereich in | 56a | Kopfabschnitt von 56 |
| | Rohrabschnitt | 56b | Halsabschnitt von 56 |
| 34c | Kragen von 34 | 56c | axiale Durchgangsöffnung |
| 35 | axiale Durchgangsöffnung für 16 in 34 | 57 | von 56 Griffkopf |
| 36 | axiale Durchgangsöffnung für | 58 | Deckel von 57 |
| | 16 in 17 | 59 | zusätzlicher Rohrabschnitt, |
| 37 | Halterungselement bzw. Befestigungsabschnitt | 60 | oberster Rohrabschnitt aussen liegender |
| 38 | Erweiterung von 36 für 39 | | Klemmmechanismus |
| 39 | Spiralfeder | | zur Längenverstellung |
| 40 | Führungselement respektive | 61 | Schutzummantelung |
| | Anschlagselement für 39 | 62 | Einsatzelement |
| 41 | Führungselement respektive Abschlusselement für 39 | 63 | axial verlaufender Schlitz in 18 |
| 64 | axiale Durchgangsöffnung in | 80 | Plattenbereich von 79 |
| | 18 | 81 | Versenkter Bereich von 79 |
| 65 | oberster Abschlusszapfen | 82 | Durchgangsöffnung für |
| 66 | gestufte Durchgangsöffnung in 65 für Zugseil | 83 | weiteres Zugseil 16' Erweiterungen/axiale Nuten |
| 67 | Verjüngung in 66 | | für Befestigung des weiteren |
| 68 | Aussengewinde von 18 | | Zugseils |
| 69 | umlaufende Nut in 70 von 34 | 84 | Crimp für obere Schlaufe des |
| 70 | Verlängerungsbereich von 34 | | weiteren Zugseils 16' |
| 71 | Schlitz in 34a | 85 | obere Schlaufe des weiteren |
| 72 | Aussengewinde von Zapfen von 34a | 86 | Zugseils Haken zur Befestigung von |
| 73 | Stufe in 66 | | 85 |
| 74 | gestufte Durchgangsöffnung | 87 | drehbarer Zapfen |
| | in 65 für weiteres Zugseil | 88 | Lagerelement |
| | nach oben | 89 | Haltering von 88 |
| 75 | Verjüngung in 66 | 90 | Ausnehmung im Griffkopf |
| 76 | Stufe in 74 | 91 | Boden von 90 |
| 77 | Kopfbereich von 65 | 92 | Durchgangsöffnung in 91 |
| 78 | Halsbereich von 65, | 93 | Filmscharnier |
| | Einsteckbereich in | 94 | Positionierzapfen |
| | Rohrabschnitt | 95 | Positionierausnehmungen |
| 79 | Seilbefestigungselement für den zusätzlichen | 96 | Konus-AbschlusszapfenHälfte97 axiale Stirnfläche |
| | Rohrabschnitt unterhalb des Bodens in der Ausnehmung des Griffkopfes | 98 | eingeklebte Innengewindehülse |

## Patentansprüche

1. Faltstock (1) mit wenigstens drei Rohrabschnitten (7-9), wobei die Rohrabschnitte (7-9) im zusammengesetzten Zustand des Faltstockes (1) über Steckverbindungen entlang der Stockachse (32) ausgerichtet miteinander verbunden sind, und wenigstens zwei, oder wenigstens drei, Rohrabschnitte (8, 8', 9) im zusammengefalteten Zustand nur noch über ein bewegliches Verbindungselement (16) miteinander verbunden sind, und wobei an einem obersten Rohrabschnitt (7, 7') ein Stockgriff (2) angeordnet ist und an einem untersten Rohrabschnitt (9) eine Stockspitze (23) angeordnet ist,
wobei
wenigstens eine der Steckverbindungen über einen außenliegenden Klemmmechanismus (10) und/oder eine formschlüssige Rastvorrichtung (50) realisiert ist,
wobei der Klemmmechanismus (10) an einem ersten Rohrabschnitt (7) befestigt ist, und bei welchem ein zweiter Rohrabschnitt (8), der über einen geringeren oder nahezu gleichen Außendurchmesser verfügt wie der Innendurchmesser des ersten Rohrabschnitts (7), und der im ersten Rohrabschnitt (7) an sich verschieblich gelagert ist, in der relativen axialen Position durch den außen liegenden Klemmmechanismus (10) fixiert werden kann,
und wobei die formschlüssige Rastvorrichtung (50) an einem zweiten Rohrabschnitt (8) realisiert ist, wobei der zweite Rohrabschnitt (8) über einen geringeren oder nahezu gleichen Außendurchmesser verfügt wie der Innendurchmesser eines ersten Rohrabschnitts (7), und in den ersten Rohrabschnitt (7) einschiebbar ist, und in der relativen axialen Position durch die formschlüssige Rastvorrichtung fixiert werden kann,
dass die weitere(n) Steckverbindung(en) als reine Steckverbindung(en) ausgebildet ist/sind, bei welchen Rohrabschnitte (8, 8', 9) in zusammen gestecktem Zustand nur in einer axialen Richtung fixiert sind,
dass die Rohrabschnitte (7-9) über wenigstens ein Zugseil (16) miteinander verbunden sind, welches als Verbindungselement vorgesehen ist und
am untersten Rohrabschnitt (9) befestigt ist und an einem oberen oder am obersten Rohrabschnitt (7) befestigt ist und durch den Innenraum (31) des wenigstens einen oder der wenigstens zwei mittleren Rohrabschnitte (8, 8') verlaufend angeordnet ist,
und dass der Faltstock (1) derart ausgebildet ist, dass er vom zusammengefalteten Zustand in den zusammengesetzten Zustand übergeführt werden kann, indem die weitere(n) Steckverbindung(en) zusammen gesteckt wird/werden, und indem anschließend bei gelöstem außenliegendem Klemmmechanismus (10) bzw. bei gelöster Rastvorrichtung (50) der zweite Rohrabschnitt (8) so weit aus dem ersten Rohrabschnitt (7) herausgezogen wird, bis das Zugseil (16) unter Spannung ist, und indem der außen liegende Klemmmechanismus (10) bzw. die formschlüssige Rastvorrichtung (50) fixiert wird
wobei wenigstens eine der weitere(n) Steckverbindung(en) derart ausgebildet ist/sind, dass sie am einen Rohrabschnitt einen mit einer axial verlaufenden zentralen Durchgangsöffnung für das Zugseil (16) versehenen Führungszapfen (17) aufweisen, der mit einem Befestigungsabschnitt (37,17') in diesem Rohrabschnitt fest befestigt ist und axial gegenüberliegend einen im gefalteten Zustand freiliegenden und in den anderen Rohrabschnitt einschiebbaren Zapfenbereich (49,17") aufweist, wobei Befestigungsabschnitt (37,17') und Zapfenbereich (49, 17") eine axiale Durchgangsöffnung für das Zugseil (16) aufweisen,
und wobei
in den Zapfenbereich (49,17") und diesen zum folgenden Rohrabschnitt abschließend ein Konus-Abschlusszapfen (18) mit einer axialen Durchgangsöffnung (64) lösbar eingefügt ist,
**dadurch gekennzeichnet, dass** der Konus-Abschlusszapfen (18) einen axialen Schlitz (63) aufweist, durch welchen das Zugseil (16) in die Durchgangsöffnung (64) in radialer Richtung eingeführt werden kann.

2. Faltstock nach Anspruch 1, **dadurch gekennzeichnet, dass** jeder Konus-Abschlusszapfen (18) einen konisch zulaufenden, im gefalteten Zustand freiliegenden Bereich aufweist, und in diesem konisch zulaufenden Bereich Mittel (18') vorgesehen sind, über die der Konus-Abschlusszapfen (18) ergriffen und ein- respektive ausgeschraubt bzw. -gerastet werden kann, wobei diese Mittel vorzugsweise in Form von wenigstens zwei, insbesondere gegenüberliegenden Kerben (18') ausgebildet sind, die vorzugsweise parallel zueinander verlaufende, zur Achse des Stockes Tangentialebenen bildende Flächen aufweisen.

3. Faltstock nach Anspruch 2, **dadurch gekennzeichnet, dass** in den Zapfenbereich (49,17") und diesen zum folgenden Rohrabschnitt abschließend jeweils ein Konus-Abschlusszapfen (18) mit einer axialen Durchgangsöffnung (64) lösbar eingeschraubt und/oder eingerastet ist, bevorzugt über Rastelemente oder einen Bajonettverschluss,
und/oder es sich um einen Faltstock (1) mit wenigstens vier oder wenigstens fünf, Rohrabschnitten (7-9) handelt, und dass wenigstens drei Rohrabschnitte (8, 8', 9) im zusammengefalteten Zustand nur noch über ein bewegliches Verbindungselement (16) miteinander verbunden und über die weiteren Steckverbindungen verbindbar sind, und in den Zapfenbereich (49,17") und diesen zum folgenden Rohrabschnitt abschließend jeweils ein Konus-Abschlusszapfen (18) mit einer axialen Durchgangsöffnung (64) lösbar eingefügt, vorzugsweise eingeschraubt ist, und wobei jeder dieser Konus-Abschlusszapfen (18) einen axialen Schlitz (63) aufweist, durch welchen das Zugseil (16) in die Durchgangsöffnung (64) in radialer Richtung eingeführt werden kann.

4. Faltstock nach Anspruch 2 oder 3, **dadurch gekennzeichnet, dass** diese Mittel in Form von genau zwei gegenüberliegenden Kerben (18') ausgebildet sind, die parallel zueinander verlaufende, zur Achse des Stockes Tangentialebenen bildende Flächen aufweisen, und dass diese Flächen parallel zur Verlaufsrichtung des axialen Schlitzes (63) verlaufen.

5. Faltstock nach einem der vorhergehenden Ansprüche, **dadurch gekennzeichnet, dass** die zwei oder drei untersten Rohrabschnitte (8', 9) über die genannten reinen Steckverbindungen miteinander verbunden sind, und dass der darauffolgende oder der oberste der drei Rohrabschnitte (8) an seinem oberen Ende einen Abschlusszapfen (34) aufweist, wobei dieser Abschlusszapfen (34) einen Kopfbereich (34a) aufweist, der aus dem Rohrabschnitt (8) nach oben herausragt, und einen Halsbereich (34b), mit welchem der Abschlusszapfen (34) im Rohrabschnitt (8) fest befestigt ist, und wobei Kopfbereich und Halsbereich als zwei separate, ineinander lösbar eingefügbare, vorzugsweise lösbar eingeschraubbare und/oder einrastbare, bevorzugt über Rastelemente oder einen Bajonettverschluss, Bauteile ausgebildet sind.

6. Faltstock nach einem der vorhergehenden Ansprüche, **dadurch gekennzeichnet, dass** im ersten Rohrabschnitt (7) ein oberster Abschlusszapfen (65) vorgesehen ist, und das Zugseil (16) in diesem obersten Abschlusszapfen (65) in einer Weise befestigt ist, dass es, wenn es nicht unter Spannung ist, nach oben aus dem obersten Abschlusszapfen (65) herausgezogen werden kann, insbesondere bevorzugt indem im obersten Abschlusszapfen (65) eine gestufte Durchgangsöffnung (66) vorgesehen ist, mit einer Verjüngung (67) im unteren Bereich, und wobei vorzugsweise das Zugseil (16) mit einem Knoten oder einem Crimp (30) in dieser Stufe gefangen ist,
wobei es vorzugsweise oberhalb des ersten Rohrabschnitts (7) einen weiteren Rohrabschnitt (7' 59) gibt, in den der erste Rohrabschnitt (7) verschieblich eingeschoben werden kann und mit einem außen liegenden Klemmmechanismus (10) axial in verschiedenen Positionen festgelegt werden kann, und dass mit einem weiteren Zugseil (16') der oberster Abschlusszapfen (65) mit diesem weiteren Rohrabschnitt (7', 59) verbunden ist, sodass bei Lösen des außen liegenden Klemmmechanismus' (10) der erste Rohrabschnitt (7) nicht aus dem weiteren Rohrabschnitt (7', 59) herausgezogen werden kann.

7. Faltstock nach Anspruch 6, **dadurch gekennzeichnet, dass** das weitere Zugseil (16') am oberen Ende des weiteren Rohrabschnitt oder an einem daran befestigten Griff lösbar befestigt ist, vorzugsweise in einer drehfreien Weise, wobei vorzugsweise die Befestigung des weiteren Zugseils (16') gelöst werden kann, indem, gegebenenfalls nach Entfernung eines Deckels des Griffes, die Befestigung dieses weiteren Zugseil (16') von außen zerstörungsfrei, beispielsweise über eine Hakenverbindung, befreit wird.

8. Faltstock nach einem der vorhergehenden Ansprüche, **dadurch gekennzeichnet, dass** die Befestigung des Zugseils (16) am Halterungselement (27,37) elastisch gefedert ausgebildet ist, vorzugsweise indem am Halterungselement des untersten Rohrabschnitts (9) eine Spiralfeder (39) vorgesehen ist, durch deren Innenraum das Zugseil (16) hindurch verlaufend angeordnet ist, wobei vorzugsweise das Zugseil (16) wenigstens abschnittsweise, vorzugsweise über die ganze Länge in Längsrichtung zugfest und unelastisch ausgebildet ist und wobei insbesondere bevorzugt die Spiralfeder (39) einen Außendurchmesser aufweist, sodass sie durch die Durchgangsöffnungen der Führungszapfen (17), ohne Konus-Abschlusszapfen (18), und durch den Abschlusszapfen (34), ohne Kopfbereich (34a), hindurchgezogen werden kann.

9. Faltstock nach einem der vorhergehenden Ansprüche, **dadurch gekennzeichnet, dass** das Zugseil (16) aus einem flexiblen, in Längsrichtung zugfesten und nicht-elastischen Material besteht, dass mit einer Kunststoff-Beschichtung versehen ist oder in einen Kunststoff eingegossen ist.

10. Faltstock nach einem der vorhergehenden Ansprüche, **dadurch gekennzeichnet, dass** der erste Rohrabschnitt (7) der oberste oder zweitoberste Rohrabschnitt ist, und dass vorzugsweise der zweite Rohrabschnitt (8) der erste daran nach unten anschliessende mittlere Rohrabschnitt (8) ist, und dass die wenigstens eine Steckverbindung über eine formschlüssige Rastvorrichtung (50) realisiert ist, wobei die Rastvorrichtung (50) vorzugsweise einen federbeaufschlagten radialen Raststift (51) aufweist, der vorzugsweise gegen die Wirkung eines Federelements (52) durchragend in einer radialen Durchgangsbohrung (53) des zweiten Rohrabschnittes (8) gehalten ist oder von außen in eine Nut im Abschlusszapfen (34) eingreift, wobei es vorzugsweise neben dem zweiten Rohrabschnitt (8) einen weiteren mittleren Rohrabschnitt (8') gibt sowie einen untersten Rohrabschnitt (9) an dem eine Spitze (23) vorgesehen ist, und wobei der unterste Rohrabschnitt (9) und die beiden mittleren Rohrabschnitt (8, 8') über die weiteren Steckverbindungen miteinander verbunden sind.

11. Faltstock nach einem der vorhergehenden Ansprüche, **dadurch gekennzeichnet, dass** die Rohrabschnitte (7-9) derart dimensioniert sind, dass im zusammengesetzten Zustand der oberste mittlere Rohrabschnitt (8) im Wesentlichen vollständig in den obersten Rohrabschnitt (7) eingeschoben sein kann und vorzugsweise, falls es einen weiteren zusätzlichen Rohrabschnitt (7', 59) gibt, dass der oberste Rohrabschnitt (7) im Wesentlichen vollständig in diesen weiteren zusätzlichen Rohrabschnitt (7', 59) eingeschoben werden kann.

12. Faltstock nach einem der vorhergehenden Ansprüche, **dadurch gekennzeichnet, dass** das Zugseil (16) am untersten Rohrabschnitt (9) und/oder am obersten Rohrabschnitt (7) befestigt ist, indem ein im jeweiligen Rohrabschnitt (7, 9) axial fixiertes Halterungselement (27,37) vorgesehen ist, an welchem das Zugseil (16) befestigt ist.

13. Faltstock nach einem der vorhergehenden Ansprüche, **dadurch gekennzeichnet, dass** zwischen Befestigungsabschnitt (37) und Zapfenbereich (49) ein vorzugsweise radial umlaufender, nach außen gerichteter Auflageflansch (21) vorgesehen ist, welcher in zusammengestecktem Zustand in axialen Anschlag mit dem Rohrende des anderen Rohrabschnitts und/oder mit einer daran vorgesehenen Rohrabschlussmanschette (19) gebracht wird.

14. Faltstock nach einem der vorhergehenden Ansprüche, **dadurch gekennzeichnet, dass** er zusätzlich einen Längenverstellmechanismus, vorzugsweise einen aussen liegenden und über Kraftschluss wirkenden Klemmmechanismus zur Längenverstellung des Stocks aufweist.

15. Faltstock nach einem der vorhergehenden Ansprüche, **dadurch gekennzeichnet, dass** der Konus-Abschlusszapfen (18) einstückig ausgebildet ist, und
entweder als starres Bauteil einen in der Breite vorgegebenen axialen Schlitz (63) aufweist, durch welchen das Zugseil (16) in die Durchgangsöffnung (64) in radialer Richtung eingeführt werden kann,
oder als flexibles Bauteil einen in der Breite variablen axialen Schlitz (63) aufweist, der für die Einführung des Zugseils (16) in die Durchgangsöffnung (64) in radialer Richtung im vom Zapfenbereich gelösten Zustand, vorzugsweise gegen eine Rückstellkraft, aufgeweitet wird,
oder als flexibles Bauteil zwei über vorzugsweise ein Filmscharnier (93) verbundene Konus-Abschlusszapfen-Hälften (96) aufweist, wobei das Filmscharnier (93) die beiden Konus-Abschlusszapfen-Hälften (96) nur auf einer Seite der Durchgangsöffnung (64) verbindet.

## Claims

1. A folding pole (1) having at least three tube portions (7-9), wherein, in the assembled state of the folding pole (1), the tube portions (7-9) are connected to one another so as to be oriented along the pole axis (32) via plug-fit connections, and, in the collapsed state, at least two, or at least three, tube portions (8, 8', 9) are connected to one another just via a movable connecting element (16), and wherein a pole handle (2) is arranged on an uppermost tube portion (7, 7') and a pole tip (23) is arranged on a lowermost tube portion (9),
wherein
at least one of the plug-fit connections is realized via an external clamping mechanism (10) and/or a form-fitting latching device (50),
wherein the clamping mechanism (10) is fastened on a first tube portion (7), and a second tube portion (8), which has an external diameter smaller than or more or less equal to the internal diameter of the first tube portion (7) and which is mounted in a displaceable manner in the first tube portion (7), can be fixed in the relative axial position by the external clamping mechanism (10),
and wherein the form-fitting latching device (50) is realized on a second tube portion (8), wherein the second tube portion (8) has an external diameter smaller than or more or less equal to the internal diameter of a first tube portion (7), and it can be pushed into the first tube portion (7) and fixed in the relative axial position by the form-fitting latching device,
wherein the further plug-fit connection(s) is/are designed in the form of straightforward plug-fit connection(s) in which, in the fitted-together state, tube portions (8, 8', 9) are fixed only in one axial direction,
wherein the tube portions (7-9) are connected to one another via at least one pull cable (16), which is provided as connecting element and which is fastened on the lowermost tube portion (9) and is fastened on an upper, or on the uppermost, tube portion (7) and is arranged so as to run through the interior space (31) of the at least one or of the at least two central tube portions (8, 8'),
and wherein the folding pole (1) is designed such that it can be transferred from the collapsed state to the assembled state by the further plug-fit connection(s) being fitted together and then, with the external clamping mechanism (10) released or with the latching device (50) released, by the second tube portion (8) being pulled out of the first tube portion (7) to the extent where the pull cable (16) is braced, and by the external clamping mechanism (10) or the form-fitting latching device (50) being fixed,
wherein at least one of the further plug-fit connection(s) is/are designed so as to have, on the one tube portion, a guide stub (17) which is provided with an axially running, central through-opening for the pull cable (16), is firmly fastened in said tube portion by way of a fastening portion (37, 17') and, axially opposite, has a stub region (49, 17") which is exposed when the pole is in the folded state and which can be pushed into the other tube portion, wherein the fastening portion (37, 17') and stub region (49, 17") have an axial through-opening for the pull cable (16),
wherein a conical terminating stub (18) with an axial through-opening (64) is inserted in a releasable manner into the stub region (49, 17") so as to close the latter off in relation to the following tube portion, and
**characterized in that**
this conical terminating stub (18) has an axial slot (63), by way of which the pull cable (16) can be introduced into the through-opening (64) in the radial direction.

2. The folding pole as claimed in claim 1, **characterized in that** each conical terminating stub (18) has a conically tapering region which is exposed when the pole is in the folded state, and this conically tapering region contains means (18') via which the conical terminating stub (18) can be gripped and screwed in or unscrewed and/or latched in or unlatched, wherein these means are preferably designed in the form of at least two, in particular oppositely located notches (18'), which preferably have mutually parallel surfaces forming planes at a tangent to the axis of the pole.

3. The folding pole as claimed in claim 2, **characterized in that** a respective conical terminating stub (18) with an axial through-opening (64) is screwed and/or latched in a releasable manner, preferably via latching elements or a bayonet closure, into the stub region (49, 17") so as to close the latter off in relation to the following tube portion,
and/or the folding pole (1) is one having at least four or at least five tube portions (7-9), and **in that**, in the collapsed state, at least three tube portions (8, 8', 9) are connected to one another just via a movable connecting element (16) and can be connected via the further plug-fit connections, and a respective conical terminating stub (18) with an axial through-opening (64) is inserted, preferably screwed, in a releasable manner into the stub region (49, 17") so as to close the latter off in relation to the following tube portion, and wherein each of these conical terminating stubs (18) has an axial slot (63), by way of which the pull cable (16) can be introduced into the through-opening (64) in the radial direction.

4. The folding pole as claimed in claim 2 or 3, **characterized in that** these means are designed in the form of precisely two oppositely located notches (18'), which have mutually parallel surfaces forming planes at a tangent to the axis of the pole, and **in that** these surfaces run parallel to the direction in which the axial slot (63) runs.

5. The folding pole as claimed in one of the preceding claims, **characterized in that** the two or three lowermost tube portions (8', 9) are connected to one another via the aforementioned straightforward plug-fit connections, and **in that** the subsequent or the uppermost of the three tube portions (8) has a terminating stub (34) at its upper end, wherein this terminating stub (34) has a head region (34a), which projects upward out of the tube portion (8), and a neck region (34b), by way of which the terminating stub (34) is firmly fastened in the tube portion (8), and wherein the head region and neck region are designed in the form of two separate components which can be inserted in a releasable manner, preferably screwed and/or latched in in a releasable manner, one inside the other, preferably via latching elements or a bayonet closure.

6. The folding pole as claimed in one of the preceding claims, **characterized in that** an uppermost terminating stub (65) is provided in the first tube portion (7), and the pull cable (16) is fastened in this uppermost terminating stub (65) in such a manner that, when it is not braced, it can be pulled upward out of the uppermost terminating stub (65), in particular preferably by the uppermost terminating stub (65) containing a stepped through-opening (66), with a tapering (67) in the lower region, and wherein the pull cable (16) is preferably caught in this step by way of a knot or a crimp (30), wherein preferably above the first tube portion (7) there is a further tube portion (7', 59), into which the first tube portion (7) can be pushed in a displaceable manner and can be secured axially in various positions by way of an external clamping mechanism (10), and **in that** the uppermost terminating stub (65) is connected to this further tube portion (7', 59) by way of a further pull cable (16'), so that, when the external clamping mechanism (10) is released, the first tube portion (7) cannot be pulled out of the further tube portion (7', 59).

7. The folding pole as claimed in claim 6, **characterized in that** the further pull cable (16') is fastened in a releasable manner, preferably so as to be free of rotation, at the upper end of the further tube portion or on a handle fastened thereon, wherein the fastening of the further pull cable (16') can preferably be released, possibly once a cover of the handle has been removed, by the fastening of this further pull cable (16') being freed from the outside in a non-destructive manner, for example via a hook connection.

8. The folding pole as claimed in one of the preceding claims, **characterized in that** the fastening of the pull cable (16) on the holder element (27, 37) is of elastically sprung design, preferably by a helical spring (39) being provided on the holder element of the lowermost tube portion (9), the pull cable (16) being arranged so as to run through the interior space of the helical spring, wherein it is preferably the case that at least certain portions of the pull cable (16) are, preferably the entire length of the pull cable in the longitudinal direction is, of tension-resistant and inelastic design, and wherein in particular preferably the helical spring (39) has an external diameter such that it can be pulled through the through-openings of the guide stubs (17), minus conical terminating stub (18), and through the terminating stub (34), minus head region (34a).

9. The folding pole as claimed in one of the preceding claims, **characterized in that** the pull cable (16) consists of a flexible, longitudinally tension-resistant and non-elastic material which is provided with a plastic coating or is encapsulated in a plastic.

10. The folding pole as claimed in one of the preceding claims, **characterized in that** the first tube portion (7) is the uppermost or second-from-top tube portion, and **in that** the second tube portion (8) is preferably the first central tube portion (8), which adjoins the aforementioned tube portion in the downward direction, and **in that** the at least one plug-fit connection is realized by a form-fitting latching device (50), wherein the latching device (50) preferably has a spring-loaded radial latching pin (51), which is preferably retained in a radial through-bore (53) of the second tube portion (8) so as to project through the bore counter to the action of a spring element (52) or which engages in a groove in the terminating stub (34) from the outside, wherein preferably alongside the second tube portion (8) there is a further central tube portion (8') and also a lowermost tube portion (9), on which a tip (23) is provided, and wherein the lowermost tube portion (9) and the two central tube portions (8, 8') are connected to one another via the further plug-fit connections.

11. The folding pole as claimed in one of the preceding claims, **characterized in that** the tube portions (7-9) are dimensioned such that, when the pole is in the assembled state, the uppermost central tube portion (8) can be pushed essentially all the way into the uppermost tube portion (7) and preferably, if there is a further additional tube portion (7', 59), such that the uppermost tube portion (7) can be pushed essentially all the way into this further additional tube portion (7', 59).

12. The folding pole as claimed in one of the preceding claims, **characterized in that** the pull cable (16) is fastened on the lowermost tube portion (9) and/or on the uppermost tube portion (7) by a holder element (27, 37) being provided, this holder element being fixed axially in the respective tube portion (7, 9) and having the pull cable (16) fastened on it.

13. The folding pole as claimed in one of the preceding claims, **characterized in that** a preferably radially encircling, outwardly directed bearing flange (21) is provided between the fastening portion (37) and stub region (49) and, in the fitted-together state, the bearing flange is made to stop axially against the tube end of the other tube portion and/or against a tube-terminating cuff (19) provided thereon.

14. The folding pole as claimed in one of the preceding claims, **characterized in that** it additionally has a length-adjustment mechanism, preferably an external clamping mechanism which acts in a force-fitting manner and is intended for adjusting the length of the pole.

15. The folding pole as claimed in one of the preceding claims, **characterized in that** the conical terminating stub (18) is formed in one piece, and
either, as a rigid component, has an axial slot (63) which is of predefined width and through which the pull cable (16) can be introduced into the through-opening (64) in the radial direction,
or, as a flexible component, has an axial slot (63) which is of variable width and for the introduction of the pull cable (16) into the through-opening (64) in the radial direction, in the state released from the stub region, is preferably widened counter to a restoring force,
or, as a flexible component, has two conical-terminating-stub halves (96) connected via preferably a film hinge (93), wherein the film hinge (93) connects the two conical-terminating-stub halves (96) only on one side of the through-opening (64).

## Revendications

1. Bâton pliant (1) comportant au moins trois parties de tube (7-9), dans lequel, à l'état assemblé du bâton pliant (1), les parties de tube (7-9) sont reliées les unes aux autres de manière à être orientées le long de l'axe du bâton (32) par des raccords enfichables, et, à l'état replié, au moins deux, ou au moins trois, portions de tube (8, 8', 9) sont reliées l'une à l'autre uniquement par l'intermédiaire d'un élément de liaison mobile (16), et dans lequel une poignée de bâton (2) est disposée sur une portion de tube supérieure (7, 7') et une pointe de bâton (23) est disposée sur une portion de tube inférieure (9),
dans lequel
au moins l'une des connexions enfichables est réalisée par un mécanisme de serrage externe (10) et/ou un dispositif de verrouillage de la forme (50),
dans lequel le mécanisme de serrage (10) est fixé sur une première partie de tube (7), et une deuxième partie de tube (8), qui a un diamètre externe inférieur ou plus ou moins égal au diamètre interne de la première partie de tube (7) et qui est montée de manière déplaçable dans la première partie de tube (7), peut être fixée dans la position axiale relative par le mécanisme de serrage externe (10),
et dans lequel le dispositif de verrouillage de forme (50) est réalisé sur une deuxième partie de tube (8), dans laquelle la deuxième partie de tube (8) a un diamètre externe inférieur ou plus ou moins égal au diamètre interne d'une première partie de tube (7), et peut être poussée dans la première partie de tube (7) et fixée dans la position axiale relative par le dispositif de verrouillage de forme,
dans lequel le(s) autre(s) raccord(s) enfichable(s) est/sont conçu(s) sous forme de raccord(s) enfichable(s) simple(s) dans lesquels, à l'état assemblé, les portions de tube (8, 8', 9) ne sont fixées que dans une seule direction axiale,
dans laquelle les portions de tube (7-9) sont reliées entre elles par au moins un câble de traction (16), prévu comme élément de liaison, fixé sur la portion de tube la plus basse (9) et sur une portion de tube supérieure ou sur la portion de tube la plus haute (7), et disposé de manière à traverser l'espace intérieur (31) d'au moins une ou d'au moins deux portions de tube centrales (8, 8'),
et dans lequel le bâton pliant (1) est conçu de manière à pouvoir passer de l'état replié à l'état assemblé en emboîtant le(s) raccord(s) enfichable(s) supplémentaire(s), puis en libérant le mécanisme de serrage externe (10) ou le dispositif de verrouillage (50), en tirant la deuxième portion de tube (8) hors de la première portion de tube (7) jusqu'à ce que le câble de traction (16) soit soutenu, et en fixant le mécanisme de serrage externe (10) ou le dispositif de verrouillage (50) adapté au profil de la forme,
dans lequel au moins l'un des autres raccords enfichables est conçu de manière à comporter, sur une partie du tube, un embout de guidage (17) pourvu d'une ouverture centrale axiale pour le câble de traction (16), solidement fixé dans ladite partie du tube au moyen d'une partie de fixation (37, 17') et, à l'opposé dans l'axe, possède une zone de tronçon (49, 17") qui est exposée lorsque le bâton est à l'état plié et qui peut être poussée dans l'autre partie du tube, dans laquelle la partie de fixation (37, 17') et la zone de tronçon (49, 17") ont une ouverture de passage axiale pour le câble de traction (16),
un embout conique (18) avec une ouverture axiale (64) est inséré de manière amovible dans la zone de l'embout (49, 17") afin de fermer cette dernière par rapport à la partie de tube suivante, et
**caractérisé par le fait que**
cet embout conique (18) présente une fente axiale (63) permettant d'introduire le câble de traction (16) dans l'ouverture de passage (64) dans le sens radial.

2. Bâton pliant selon la revendication 1, **caractérisé en ce que** chaque embout conique (18) présente une région conique effilée qui est exposée lorsque le bâton est à l'état plié, et cette région conique effilée contient des moyens (18') par lesquels l'embout conique (18) peut être saisi et vissé ou dévissé et/ou encliqueté ou décliqueté, ces moyens sont de préférence conçus sous la forme d'au moins deux encoches (18'), en particulier situées de manière opposée, qui présentent de préférence des surfaces mutuellement parallèles formant des plans tangents à l'axe du bâton.

3. Bâton pliant selon la revendication 2, **caractérisé en ce qu'**un embout conique respectif (18) avec une ouverture axiale traversante (64) est vissé et/ou verrouillé de manière libérable, de préférence par des éléments de verrouillage ou une fermeture à baïonnette, dans la zone de l'embout (49, 17") de manière à fermer cette dernière par rapport à la partie de tube suivante,
et/ou le bâton pliant (1) est un bâton comportant au moins quatre ou au moins cinq parties de tube (7-9), et en ce sens qu'à l'état replié, au moins trois parties de tube (8, 8', 9) sont reliées entre elles uniquement par un élément de liaison mobile (16) et peuvent être reliées par d'autres raccords enfichables, et qu'un embout conique respectif (18) avec une ouverture axiale traversante (64) est inséré, de préférence vissée, dans la zone de l'embout (49, 17") de manière à fermer cette dernière par rapport à la partie de tube suivante, et dans laquelle chacun de ces embouts coniques (18) présente une fente axiale (63), par laquelle le câble de traction (16) peut être introduit dans l'ouverture de passage (64) dans la direction radiale.

4. Bâton pliant selon la revendication 2 ou 3, **caractérisé en ce que** ces moyens sont conçus sous la forme de précisément deux encoches (18') situées en opposition, qui ont des surfaces mutuellement parallèles formant des plans à une tangente à l'axe du bâton, et **en ce que** ces surfaces s'étendent parallèlement à la direction dans laquelle s'étend la fente axiale (63).

5. Bâton pliant selon l'une des revendications précédentes, **caractérisé en ce que** les deux ou trois parties de tube les plus basses (8', 9) sont reliées l'une à l'autre par les raccords enfichables directs susmentionnés, et **en ce que** la partie de tube suivante ou la plus haute des trois parties de tube (8) présente à son extrémité supérieure un embout terminal (34), dans lequel cet embout terminal (34) présente une zone de tête (34a), (34a), qui fait saillie vers le haut hors de la portion de tube (8), et une zone de col (34b), au moyen de laquelle l'embout (34) est fermement fixé dans la portion de tube (8), et dans laquelle la zone de tête et la zone de col sont conçues sous la forme de deux composants séparés qui peuvent être insérés de manière amovible, de préférence vissés et/ou verrouillés de manière amovible, l'un dans l'autre, de préférence au moyen d'éléments de verrouillage ou d'un système de fermeture à baïonnette.

6. Bâton pliant selon l'une des revendications précédentes, **caractérisé en ce qu'**un embout d'extrémité supérieur (65) est prévu dans la première partie de tube (7), et que le câble de traction (16) est fixé dans cet embout d'extrémité supérieur (65) de manière à ce que, lorsqu'il n'est pas contreventé, qu'il puisse être tiré vers le haut hors de l'embout supérieur (65), en particulier de préférence par l'embout supérieur (65) contenant une ouverture traversante étagée (66), avec un rétrécissement (67) dans la zone inférieure, et dans lequel le câble de traction (16) est de préférence attrapé à ce stade au moyen d'un noeud ou d'un sertissage (30), dans laquelle, de préférence, la première partie du tube (7) est surmontée d'une autre partie du tube (7', 59), dans laquelle la première partie du tube (7) peut être poussée de manière déplaçable et peut être fixée axialement dans différentes positions au moyen d'un mécanisme de serrage externe (10), et que l'embout supérieur (65) est relié à cette autre partie de tube (7', 59) par un autre câble de traction (16'), de sorte que, lorsque le mécanisme de serrage externe (10) est relâché, la première partie de tube (7) ne peut pas être retirée de l'autre partie de tube (7', 59).

7. Bâton pliant selon la revendication 6, **caractérisé en ce que** le câble de traction supplémentaire (16') est fixé de manière libérable, de préférence de manière à être libre de rotation, à l'extrémité supérieure de la partie de tube supplémentaire ou sur une poignée fixée sur celle-ci, la fixation du câble de traction supplémentaire (16') pouvant de préférence être libérée, éventuellement une fois qu'un couvercle de la poignée a été retiré, la fixation de ce câble de traction supplémentaire (16') étant libérée de l'extérieur de manière non destructive, par exemple par l'intermédiaire d'une connexion à crochet.

8. Bâton pliant selon l'une des revendications précédentes, **caractérisé en ce que** la fixation du câble de traction (16) sur l'élément de support (27, 37) est élastique, de préférence par un ressort hélicoïdal (39) placé sur l'élément de support de la partie inférieure du tube (9), le câble de traction (16) étant disposé de manière à traverser l'espace intérieur du ressort hélicoïdal, étant entendu qu'au moins certaines parties du câble de traction (16) sont, de préférence, toute la longueur du câble de traction dans la direction longitudinale est résistante à la tension et inélastique, et en particulier, le ressort hélicoïdal (39) a un diamètre extérieur tel qu'il peut être tiré à travers les ouvertures des tiges de guidage (17), moins la tige terminale conique (18), et à travers la tige terminale (34), moins la zone de la tête (34a).

9. Bâton pliant selon l'une des revendications précédentes, **caractérisé en ce que** le câble de traction (16) est constitué d'un matériau flexible, résistant à la tension longitudinale et non élastique, qui est pourvu d'un revêtement plastique ou est encapsulé dans une matière plastique.

10. Bâton pliant selon l'une des revendications précédentes, **caractérisé en ce que** la première partie de tube (7) est la partie de tube la plus haute ou la deuxième partie de tube à partir du haut, et **en ce que** la deuxième partie de tube (8) est de préférence la première partie de tube centrale (8), qui est adjacente à la partie de tube susmentionnée dans la direction descendante, et **en ce que** l'au moins une connexion par emboîtement est réalisée par un dispositif de verrouillage (50) adapté à la forme, dans lequel le dispositif de verrouillage (50) comporte de préférence une goupille de verrouillage radiale à ressort (51), qui est de préférence retenue dans un alésage radial (53) de la deuxième partie du tube (8) de manière à faire saillie à travers l'alésage contre l'action d'un élément à ressort (52) ou qui s'engage dans une rainure de l'embout d'extrémité (34) depuis l'extérieur, dans lequel, de préférence, à côté de la deuxième partie de tube (8), il y a une autre partie centrale de tube (8') et également une partie inférieure de tube (9), sur laquelle une pointe (23) est prévue, et dans lequel la partie inférieure de tube (9) et les deux parties centrales de tube (8, 8') sont reliées l'une à l'autre par l'intermédiaire des autres raccords à emboîtement.

11. Bâton pliant selon l'une des revendications précédentes, **caractérisé en ce que** les portions de tube (7-9) sont dimensionnées de manière à ce que, lorsque le bâton est à l'état assemblé, la portion de tube centrale la plus haute (8) puisse être poussée essentiellement jusqu'à la portion de tube la plus haute (7) et de préférence, s'il existe une autre portion de tube supplémentaire (7', 59), de manière à ce que la portion de tube la plus haute (7) puisse être poussée essentiellement jusqu'à cette autre portion de tube supplémentaire (7', 59).

12. Bâton pliant selon l'une des revendications précédentes, **caractérisé en ce que** le câble de traction (16) est fixé sur la partie de tube la plus basse (9) et/ou sur la partie de tube la plus haute (7) par un élément de support (27, 37) prévu, cet élément de support étant fixé axialement dans la partie de tube respective (7, 9) et sur lequel est fixé le câble de traction (16).

13. Bâton pliant selon l'une des revendications précédentes, **caractérisé en ce qu'**une bride d'appui (21), de préférence encerclant radialement et dirigée vers l'extérieur, est prévue entre la partie de fixation (37) et la zone de stub (49) et, à l'état monté, la bride d'appui est amenée à s'arrêter axialement contre l'extrémité de tube de l'autre partie de tube et/ou contre une manchette de terminaison de tube (19) prévue sur cette dernière.

14. Bâton pliant selon l'une des revendications précédentes, **caractérisé en ce qu'**il comporte en outre un mécanisme de réglage de la longueur, de préférence un mécanisme de serrage externe qui agit en force et qui est destiné à régler la longueur du bâton.

15. Bâton pliant selon l'une des revendications précédentes, **caractérisé en ce que** l'embout conique (18) est formé d'une seule pièce, et
soit, en tant que composant rigide, présente une fente axiale (63) d'une largeur prédéfinie, à travers laquelle le câble de traction (16) peut être introduit dans l'ouverture de passage (64) dans la direction radiale,
ou, en tant que composant flexible, possède une fente axiale (63) de largeur variable qui, pour l'introduction du câble de traction (16) dans l'ouverture de passage (64) dans la direction radiale, à l'état libéré de la zone du talon, est de préférence élargie en raison d'une force de rappel,
ou, en tant que composant flexible, comporte deux moitiés de talon à terminaison conique (96) reliées par l'intermédiaire d'une charnière de film (93), la charnière de film (93) reliant les deux moitiés de talon à terminaison conique (96) d'un seul côté de l'ouverture de passage (64).
